# FASCICULE DE BREVET EUROPEEN

(11) **EP 1 159 795 B1**
(45) Date de publication et mention de la délivrance du brevet: **08.11.2006**
(21) Numéro de dépôt: 00909432.7
(22) Date de dépôt: 06.03.2000
(51) Int. Cl.: H04H 1/00

(54) **PROCEDE DE CONTROLE DE LA QUALITE D'UN SIGNAL AUDIONUMERIQUE DIFFUSE AVEC UN PROGRAMME AUDIOVISUEL**
VERFAHREN ZUR QUALITÄTSÜBERWACHUNG VON EINEM DIGITALTONSIGNAL DAS MIT EINEM RUNDFUNKPROGRAMM ÜBERTRAGEN WIRD
METHOD FOR CONTROLLING THE QUALITY OF A DIGITAL AUDIO SIGNAL BROADCAST WITH AN AUDIO-VISUAL PROGRAMME

(30) Priorité: 08.03.1999 FR 9902821; 02.04.1999 FR 9904179
(43) Date de publication de la demande: 05.12.2001
(73) Titulaire: FRANCE TELECOM, 75015 Paris (FR); TELEDIFFUSION DE FRANCE, 75015 Paris (FR)
(72) Inventeur: COLOMES, Catherine, F-35410 Domloup (FR); MONTEUX, Eric, F-35000 Rennes (FR); PEFFERKORN, Stéphane, F-35000 Rennes (FR); ALPERT, Thierry, F-35235 Thorigne Fouillard (FR)
(74) Mandataire: Verdure, Stéphane
(86) Numéro de dépôt international: PCT/FR2000/000551
(87) Numéro de publication internationale: WO 2000/054441

(56) Documents cités:
- EP-A- 0 714 188
- WO-A-98/06196
- DE-A- 3 034 582
- DE-A- 3 311 645
- DE-C- 4 324 292
- GB-A- 2 260 243

## Description

L'invention concerne un procédé de contrôle de la qualité d'un signal audionumérique distribué par diffusion d'un programme vidéo ou audio.

Avec la multiplication des échanges et de la diffusion d'informations, les méthodes de codage audionumérique employées par les services de télédiffusion ont permis de réduire la quantité d'informations à transmettre par programme, et en conséquence, d'augmenter le nombre de programmes télédiffusés par les voies de télédiffusion. En contre partie, cette réduction peut entraîner une perte irrémédiable de la qualité des informations, c'est-à-dire du son, par rapport à la source. L'importance des défauts introduits dépend à la fois du débit alloué au codeur, de la complexité du signal sonore, ainsi que des problèmes liés à la transmission du signal.

Pour des raisons techniques et/ou de responsabilité relative au processus de télédiffusion, il est nécessaire, afin de satisfaire les exigences des utilisateurs, d'évaluer le niveau de la qualité du signal audio.

A l'heure actuelle, des méthodes d'évaluation subjectives d'équipements, par appréciation ou surveillance humaine, sont utilisées. Ces méthodes sont toutefois lourdes à mettre en oeuvre, et peu fiables. En outre, la mise en oeuvre de telles méthodes en continu n'est pas très aisée, en raison des implications subjectives vis-à-vis des personnels appelés à en assurer l'exécution.

Des méthodes par analyse différentielle ont en outre été développées. Ces méthodes sont basées sur un système auditif humain de perception, mettent en jeu une source sonore de référence et la source sonore à évaluer. Une telle solution se révèle toutefois peu pratique puisqu'il est nécessaire de disposer de la source de référence.

D'autres modes opératoires, basés sur la connaissance a priori des défauts engendrés par la chaîne des processus codage/transmission/décodage, peuvent permettre, par des méthodes statistiques, d'apprécier la qualité du signal audionumérique transmis, en mesurant le taux d'apparition de ces défauts.

De tels modes opératoires ont été décrits par les documents WO 98/06196, DE 30 34 582 ou DE 33 11 645.

Le document WO 98/06196 décrit un procédé d'évaluation de la qualité d'un signal vocal transmis, à partir d'une analyse de la fonction de transfert du système de communication et des puissances spectrales de signaux à des fréquences déterminées. Le procédé précité ne fait aucunement appel à la détection de bruits spécifiques.

Les documents DE 30 34 582 et DE 33 11 645 proposent un traitement du bruit de craquement, introduit par un défaut de codage, par traitement analogique préalable au processus de conversion analogique-numérique.

La présente invention a pour objet de remédier aux inconvénients des méthodologies précitées par la mise en oeuvre d'un procédé de contrôle de la qualité d'un signal audionumérique entièrement automatisé, en l'absence de l'utilisation d'une source de référence.

Un autre objet de la présente invention est également la mise en oeuvre d'un procédé de contrôle automatisé de la qualité d'un signal audionumérique susceptible d'être mis en oeuvre de manière continue ou pseudo-continue, le caractère pseudo-continu de cette mise en oeuvre s'entendant d'une mise en oeuvre périodique avec une période de répétition suffisamment faible pour assurer aux utilisateurs la perception d'une télédiffusion aux qualités constantes au cours de la télédiffusion d'un ou plusieurs programmes successifs.

Un autre objet de la présente invention est également la mise en oeuvre d'un procédé de contrôle de la qualité d'un signal audionumérique en continu permettant en outre, à partir de processus de contrôle de qualité de ce signal distincts, car relatifs à des défauts distincts de ce signal, d'assurer un contrôle de qualité globale, se traduisant par un confort d'écoute jusqu'à ce jour inégalé des programmes télédiffusés.

Le procédé de contrôle de la qualité d'un signal audionumérique, objet de la présente invention, est remarquable en ce qu'il consiste, sur un signal audionumérique mono- ou stéréophonique, à détecter dans ce signal audionumérique l'un au moins des signaux parasites tels que brève coupure, sifflement, bourdonnement et déphasage relatif des voies gauche et droite de ce signal audionumérique, ce qui permet d'engendrer un signal d'alarme en présence de l'un au moins des signaux parasites.

Selon un aspect du procédé, objet de la présente invention, l'étape consistant à détecter dans ce signal audionumérique un signal parasite tel qu'une brève coupure consiste à détecter sur une suite d'échantillons successifs de ce signal numérique une décroissance rapide du niveau d'énergie de ce signal audionumérique vers une énergie nulle, en révélant ainsi une absence de réverbération de ce signal audionumérique.

Selon un autre aspect du procédé, objet de la présente invention, l'étape consistant à détecter dans ce signal audionumérique un signal parasite tel qu'un sifflement consiste à détecter dans ce signal numérique une augmentation subite et transitoire de l'énergie spectrale de ce signal audionumérique dans une bande de fréquences dont la fréquence basse est comprise entre 4,5 kHz et 6,5 kHz et dont la fréquence haute peut atteindre jusqu'à 20 kHz.

Selon un autre aspect du procédé, objet de la présente invention, l'étape consistant à détecter, dans ce signal audionumérique, un signal parasite tel qu'un bourdonnement consiste à détecter dans ce signal parasite un bruit rose dans une bande de fréquences comprise entre 0 et 1100 Hz et de niveau sensiblement constant dans cette bande de fréquences.

Selon un autre aspect du procédé, objet de la présente invention, l'étape consistant à détecter, dans ce signal audionumérique, un signal parasite tel qu'un déphasage entre voies du signal audionumérique consiste à calculer la valeur de déphasage entre voies du signal audionumérique à partir de la fonction d'intercorrélation du signal audionumérique présent sur chacune des voies et à comparer la valeur de déphasage calculée à une valeur de seuil.

Selon un autre aspect du procédé, objet de la présente invention, l'étape consistant à discriminer le mode mono- ou stéréophonique du signal transmis consiste à détecter des changements subits et brefs de contexte de mode mono- ou stéréophonique du signal transmis, ou réciproquement, à partir d'une comparaison des énergies des voies droite et gauche.

Le procédé de contrôle de la qualité d'un signal audionumérique objet de la présente invention trouve application à tout type de signal audionumérique soumis à un processus de codage, de transmission puis de décodage, les opérations de codage/décodage pouvant être assimilées à des opérations de compression/décompression, en particulier à des signaux de radiodiffusion numérique tel que le D.A.B., ou à des signaux de la voie audiofréquence d'un signal de télévision numérique par exemple.

Il sera mieux compris à la lecture de la description et à l'observation des dessins ci-après dans lesquels, outre la figure 1 relative à des techniques antérieures :
- la figure 2a représente, à titre d'exemple non limitatif, un organigramme général illustrant les étapes permettant la mise en oeuvre du procédé objet de la présente invention ;
- la figure 2b représente, à titre d'exemple non limitatif, un organigramme général illustrant les étapes permettant la mise en oeuvre du procédé objet de la présente invention, dans une variante de la figure 2a dans laquelle une détection du caractère monophonique ou stéréophonique du signal audionumérique transmis est effectuée ;
- la figure 3a représente, à titre d'exemple non limitatif, un organigramme général illustrant les étapes permettant la mise en oeuvre du procédé objet de la présente invention, dans une variante non limitative dans laquelle une qualité globale du signal est mise en évidence ;
- la figure 3b représente, à titre d'exemple non limitatif, un organigramme général illustrant les étapes permettant la mise en oeuvre du procédé objet de la présente invention, dans une variante de celle illustrée en figure 3a et dans laquelle des ordres de priorité distincts sont introduits pour les différents signaux parasites susceptibles d'affecter le signal audionumérique ;
- la figure 3c représente, à titre d'exemple non limitatif, un processus de gestion spécifique des ordres de priorité affectés aux signaux parasites tels que le sifflement, le déphasage et le bourdonnement, susceptible d'être mis en oeuvre dans le cadre de la variante de réalisation représentée en figure 3a ou 3b ;
- la figure 4 représente, à titre d'exemple non limitatif, un organigramme relatif au processus de discrimination du caractère monophonique ou stéréophonique du signal audionumérique transmis ;
- la figure 5a représente, à titre illustratif, un processus susceptible d'être mis en oeuvre pour assurer la détection d'une brève coupure du signal audionumérique ;
- la figure 5b représente, à titre d'exemple illustratif, un organigramme relatif aux étapes permettant la mise en oeuvre de la détection d'une brève coupure du signal audionumérique, conformément au processus illustré en figure 5a ;
- la figure 6a représente, à titre d'exemple non limitatif, un processus susceptible d'être mis en oeuvre pour assurer la détection d'un sifflement affectant le signal audionumérique ;
- la figure 6b représente, à titre d'exemple illustratif, un organigramme relatif aux étapes permettant la mise en oeuvre de la détection d'un sifflement affectant le signal audionumérique, conformément au processus illustré en figure 6a ;
- la figure 7a représente, à titre d'exemple non limitatif, un processus susceptible d'être mis en oeuvre pour assurer la détection d'un bourdonnement affectant le signal audionumérique ;
- la figure 7b représente, à titre d'exemple non limitatif, un organigramme relatif aux étapes permettant la mise en oeuvre de la détection d'un bourdonnement affectant le signal audionumérique, conformément au processus illustré en figure 7a ;
- la figure 8a représente, à titre illustratif, un organigramme relatif aux étapes permettant la mise en oeuvre de la détection d'un déphasage affectant les voies droite et gauche du signal audionumérique ;
- la figure 8b représente, à titre d'exemple non limitatif, un détail de mise en oeuvre d'une étape de l'organigramme de la figure 8a ;
- la figure 8c représente, à titre purement illustratif, une étape de calcul mis en oeuvre dans le cadre du procédé, objet de la présente invention, représenté en figure 8b ;
- la figure 9 représente un dispositif conforme à l'objet de l'invention.

Préalablement à la description proprement dite du procédé, objet de la présente invention, différents éléments relatifs aux conditions de transmission et de distribution des signaux audionumériques seront décrits en liaison avec la figure 1.

D'une manière générale, en référence à la figure précitée, on indique que les programmes, programme audionumérique ou canal audio de programme vidéo ou de TV numérique, programmes Pr₁, Pr₂, Pr₃, sont soumis à un processus de compression puis, après multiplexage MUX, à une transmission proprement dite par télédiffusion par voie hertzienne par exemple.

A la réception, le signal audionumérique est en premier lieu démultiplexé DMUX puis soumis à un processus de décompression qui rétablit les programmes, les programmes soumis aux opérations successives de compression, multiplexage, transmission, démultiplexage, décompression, c'est-à-dire en fait programmes audionumériques codés/décodés, notés , , , sont alors soumis à la distribution auprès des utilisateurs. Dans le cadre d'une transmission de type DAB, pour *Digital Audio Broadcasting,* le signal audionumérique est subdivisé en trames comportant par exemple, pour une compression de type MPEG1 LII, 1152 échantillons et la longueur de la trame transmise dépend du taux de compression ou débit de codage utilisé. La trame codée comprend des bits de synchronisation S_{ync}, des bits de code de correction d'erreurs CRC et enfin les bits de données audionumériques proprement dites. D'une manière générale, le signal audionumérique précité, pour chaque programme considéré Pr₁ à Pr₃ est soit un signal monophonique, soit un signal stéréophonique. Lorsque le signal est monophonique, ce signal est présent à l'identique sur les voies droite et gauche du canal audionumérique, le cas échéant à une valeur de déphasage près. Lorsqu'au contraire, le signal est stéréophonique, chaque voie gauche et droite du canal audionumérique transmet un signal audionumérique qui lui est propre afin de restituer les conditions d'enregistrement en studio.

Le procédé de contrôle de la qualité d'un signal audionumérique en distribution, conforme à l'objet de la présente invention, est mis en oeuvre sur un signal audionumérique codé/décodé, c'est-à-dire soumis à l'ensemble des traitements successifs décrits en liaison avec la figure 1. Il sera maintenant décrit en premier lieu en liaison avec les figures 2a et 2b.

Ainsi que représenté sur la figure 2a, le procédé, objet de la présente invention, est appliqué au signal audionumérique codé/décodé précédemment cité, désigné par ADS, ce signal correspondant aux programmes , , , précités.

Selon une caractéristique particulièrement avantageuse du procédé objet de la présente invention, celui-ci consiste à détecter dans ce signal audionumérique l'un au moins des signaux parasites tels que signal de brève coupure, de sifflement, de bourdonnement, de déphasage relatif des voies gauche et droite de ce signal audionumérique. On rappelle que le signal parasite de brève coupure est désigné par *"mute"* en langage anglo-saxon.

Sur la figure 2a, on a représenté, à titre purement illustratif, les opérations de détection d'un signal de brève coupure à l'étape 101, de détection d'un sifflement à l'étape 102, de détection d'un bourdonnement à l'étape 103 et de détection d'un déphasage à l'étape 104, le déphasage s'entendant bien entendu d'un déphasage relatif entre les voies gauche et droite G, D, du canal audionumérique.

La détection de ces signaux parasites s'entend de préférence d'une détection indépendante de chacun d'eux, l'opération de détection pouvant permettre l'établissement d'une variable logique représentative de la présence, respectivement de l'absence de ce signal parasite. Sur la figure 2a, à titre purement illustratif, les variables logiques correspondantes sont notées P₁, P₂, P₃, P₄ pour les opérations 101, 102, 103, 104 de détection des signaux parasites précités, les valeurs complémentées de ces variables logiques représentant l'absence d'un signal parasite par exemple.

En outre, et conformément à un aspect particulièrement remarquable du procédé, objet de la présente invention, tel qu'illustré en figure 2a, la détection de l'un au moins des signaux précités permet d'engendrer un signal d'alarme, cette opération étant représentée aux étapes 105, 106 de la figure 2a.

A titre d'exemple non limitatif et dans un mode illustratif, le signal A, signal de commande d'un signal d'alarme de puissance, peut par exemple correspondre ainsi que représenté à l'étape 105, en une combinaison logique OU de l'ensemble des signaux P₁, P₂, P₃, P₄, le signal d'alarme de puissance proprement dit, tel qu'un signal sonore, visuel ou autre, étant émis à l'étape 106 suivante.

En référence à la figure 2a, on indique que, conformément à un aspect particulièrement remarquable du procédé, objet de la présente invention, la détection de l'un des signaux précités permet par exemple l'émission du signal d'alarme considéré.

On comprend en particulier que lors de l'émission de ce signal d'alarme, l'exploitant du réseau de télédiffusion est alors mis en connaissance de cause de l'existence d'un signal parasite perturbant de manière significative les conditions de la télédiffusion et peut en conséquence prendre toute mesure de façon à modifier par exemple soit le codage du canal de transmission, soit toute opération qu'il juge nécessaire.

Selon un autre aspect particulièrement remarquable du procédé, objet de la présente invention, tel que représenté en figure 2b, celui-ci peut consister en outre à discriminer le mode de transmission mono ou stéréophonique du signal audionumérique ADS.

Ainsi que représenté de manière purement illustrative sur la figure 2b, le procédé objet de la présente invention peut alors comporter une étape 100 consistant à discriminer le caractère mono ou stéréophonique du signal ADS précité. De préférence, mais de manière non limitative, cette étape de discrimination du caractère mono ou stéréo du signal ADS est réalisée préalablement à la mise en oeuvre des étapes 101, 102, 103, 104 des signaux parasites. En effet, en fonction du caractère mono ou stéréophonique du signal audionumérique transmis ADS, différentes conditions peuvent être appliquées pour la mise en oeuvre de la détection des signaux parasites, notamment à l'étape 104 consistant à détecter le déphasage relatif entre les voies gauche et droite du canal audionumérique.

Dans ces conditions, et ainsi que représenté en figure 2b, l'étape 105 de constitution d'un signal logique de commande d'alarme peut consister à établir un signal vérifiant la relation A₁ = P₁ OU P₂ OU P₃ OU P₄ lorsque le signal est monophonique ou A₂ = P₁ OU P₂ OU P₃ OU P'₄ lorsque le signal est stéréophonique.

On comprend par exemple que les signaux P₄ et P'₄ peuvent être des signaux logiques soumis à des conditions de valeur de déphasage différentes selon que le signal est mono- ou stéréophonique. Le signal de commande d'alarme A₁, A₂ permet alors d'engendrer le signal de puissance à l'étape 106 ainsi que mentionné précédemment dans la description.

Bien entendu, le procédé, objet de la présente invention, doit permettre, de manière préférentielle, la mise en oeuvre d'un contrôle de qualité globale du signal audionumérique ADS. Par qualité globale du signal audionumérique, on entend une qualité permettant le meilleur confort d'écoute pour les utilisateurs, compte tenu de la nature des signaux parasites et bien entendu, le cas échéant, du caractère mono- ou stéréophonique du signal audionumérique ADS transmis.

On comprend en particulier que les signaux parasites précités peuvent, en fonction des conditions de transmission, ne pas présenter la même importance relativement à la dégradation introduite sur les conditions d'écoute du signal audionumérique transmis.

Dans ce but, et en référence à la figure 3a, on indique que le procédé, objet de la présente invention, afin d'établir un contrôle de qualité globale du signal audionumérique, peut consister, sur une fenêtre temporelle glissante de longueur déterminée, c'est-à-dire sur une suite d'échantillons successifs du signal audionumérique observé sur cette fenêtre glissante, à effectuer en combinaison différentes opérations visant à pondérer la valeur relative de chaque signal parasite détecté vis-à-vis de la dégradation introduite aux conditions d'écoute précitées.

Ainsi que représenté sur la figure 3a, le procédé, objet de la présente invention, peut alors consister à décompter le nombre d'occurrences N_{M} de signaux parasites de brève coupure pendant une durée T_{M} d'observation de ce signal audionumérique et à comparer le nombre d'occurrences N_{M} à une valeur de seuil déterminée S_{M}. Sur la figure 3a, on a représenté l'opération précitée comme consistant, à partir de l'étape 101 précédemment décrite en liaison avec les figures 2a et 2b de détection d'une brève coupure et d'une étape 101a d'initialisation du nombre d'occurrences N_{M} à la valeur zéro, lors de l'existence d'une brève coupure en réponse à l'étape 101, à provoquer le passage à la valeur N_{M} = N_{M}+1 à l'étape 101b par incrémentation d'une unité suite à cette détection, cela pendant toute la durée T_{M} d'observation du signal audionumérique. A la fin de cette durée, un test de comparaison de la valeur N_{M} incrémentée finale est effectué à l'étape 101c vis-à-vis de la valeur de seuil S_{M} précitée. Sur réponse positive à l'étape de comparaison 101c, un signal de défaut P₁* est alors engendré, ce signal de défaut correspondant à une dégradation de la qualité globale du signal audionumérique.

En outre, ainsi que représenté sur la figure 3a précitée, le procédé selon l'invention consiste également à décompter le nombre d'occurrences Nₛ de signaux parasites de sifflement pendant une durée Tₛ d'observation du signal audionumérique ADS et à comparer le nombre d'occurrences Nₛ à une valeur de seuil déterminée Sₛ. Sur la figure 3a, et de manière analogue au processus de détection de brève coupure, pour le signal parasite de sifflement l'étape 102a désigne l'initialisation de Nₛ à la valeur zéro, 102b désigne l'incrémentation de Nₛ à la valeur Nₛ+1 et 102c désigne la comparaison de Nₛ à la valeur de seuil Sₛ. Sur comparaison positive à l'étape 102c, un signal logique P₂* correspondant à la dégradation de la qualité globale du signal par un bruit de sifflement est alors engendré.

Le procédé objet de la présente invention, consiste à opérer de la même façon pour le bruit parasite de bourdonnement et le bruit de déphasage.

Dans ces conditions, ainsi que représenté en figure 3a, il consiste à détecter pendant une durée τ_{D}, la valeur de déphasage ϕ et le nombre d'occurrences devant être au minimum égal à N_{D} de ces valeurs de déphasage sur un nombre déterminé D de calculs de déphasage puis à comparer la valeur de déphasage ϕ calculée à une valeur de seuil déterminée S_{D}.

Il en est de même en ce qui concerne les signaux parasites de bourdonnement, le procédé objet de l'invention consistant à décompter le nombre d'occurrences N_{B} de signaux parasites de bourdonnement pendant une durée τ_{B} d'observation de ce signal audionumérique et à comparer le nombre d'occurrences N_{B} à une valeur de seuil S_{B}.

Sur la figure 3a, de manière analogue aux signaux parasite de brève coupure et de sifflement, pour le signal parasite de bourdonnement, 103a désigne l'initialisation de la valeur N_{B} à la valeur zéro, 103b l'incrémentation de cette valeur N_{B} à la valeur N_{B}+1, 103c désignant la comparaison du nombre d'occurrences de bourdonnement N_{B} à la valeur de seuil déterminée S_{B}. Sur réponse positive au test 103c, un signal P₃* de présence d'un signal de bourdonnement affectant la qualité globale du signal audionumérique est engendré. De même, 104a désigne l'initialisation de N_{D} à la valeur zéro, 104b désigne l'incrémentation de N_{D} à la valeur N_{D+1}, 104c désignant la comparaison de la valeur de déphasage calculée ϕ à la valeur de seuil déterminée S_{D}. Sur réponse positive au test 104c, un signal P₄* est engendré, lequel représente la présence d'un signal parasite de déphasage affectant la qualité globale du signal ADS.

Bien entendu et de manière non limitative, ainsi que représenté en figure 3a, l'ensemble des signaux P₁*, P₂*, P₃* et P₄* peut, à l'étape 105, être combiné de la même manière que dans le cas de la figure 2a. Le signal de commande d'alarme A vérifie alors la relation : A = P₁* OU P₂* OU P₃* OU P₄*, le signal d'alarme de puissance étant émis à l'étape 106.

Dans le mode de mise en oeuvre du procédé objet de la présente invention, tel que représenté en figure 3a, chaque signal issu des tests de comparaison 101c, 102c, 103c et 104c joue sensiblement le même rôle en ce qui concerne la mise en oeuvre du signal de commande d'alarme A à l'étape 105. Toutefois, il est bien entendu possible d'adapter le rôle de chacun de ces signaux, soit à partir des valeurs de fenêtre ou durée d'observation du signal audionumérique ADS, soit à partir de chaque valeur de seuil vis-à-vis de laquelle la comparaison est effectuée aux étapes précitées.

Toutefois, et conformément à un aspect particulièrement remarquable du procédé objet de la présente invention, pour établir un contrôle de qualité globale du signal ADS, l'étape consistant à émettre le signal d'alarme est préférentiellement conditionnée à un ordre de priorité des franchissements des valeurs de seuil précitées.

Un tel mode de réalisation préférentiel est maintenant décrit en liaison avec la figure 3b. Sur la figure 3b, les mêmes références désignent bien entendu les mêmes éléments que dans le cas de la figure 3a.

D'une manière générale, et ainsi que représenté de manière non limitative en figure 3b, le conditionnement à un ordre de priorité des franchissements de chacun des signaux parasites précités peut par exemple être effectué en privilégiant l'un des signaux parasites en ce qui concerne sa contribution au signal de commande d'alarme A à l'étape 105 et, en définitive, à la contribution de ce signal parasite à la dégradation de la qualité globale du signal audionumérique ADS. Sur la figure 3b, à titre d'exemple, le signal parasite de brève coupure P₁* est considéré plus gênant que l'un ou l'autre des signaux parasites P₂*, P₃* ou P₄* relatifs aux bruits de sifflement, de bourdonnement, respectivement de déphasage. Dans ces conditions, le signal de commande d'alarme A peut vérifier la relation logique : $A = {P}_{1} * ET \left({P}_{2}*{OU P}_{3}*{OU P}_{4}*\right) .$

Bien entendu, des ordres de priorité décroissante peuvent être alloués au franchissement précité par les nombres d'occurrences des signaux parasites en fonction de l'importance relative décroissante de ces signaux relativement à la dégradation de la qualité globale d'écoute du signal audionumérique. Un tel mode de réalisation non limitatif sera décrit maintenant en liaison avec la figure 3c relativement par exemple aux signaux parasites de sifflement, de bourdonnement et de déphasage, étant entendu que le signal parasite de brève coupure est considéré comme prioritaire par exemple. Dans ces conditions, le mode de réalisation de la figure 3c peut correspondre, de manière non limitative, à une gestion spécifique des signaux parasites de sifflement P₂*, de bourdonnement P₃* ou de déphasage P₄* dans le mode de réalisation de la figure 3b, le signal de brève coupure étant considéré comme présentant une priorité maximale.

Ainsi que représenté sur la figure 3c, pour une suite d'échantillons courante du signal audionumérique ADS, le procédé peut consister, à une étape, 200 à observer les parasites de sifflement sur une fenêtre temporelle glissante de durée Tₛ, puis, à une étape 201, à effectuer une détection d'au moins Sₛ sifflements pendant la durée d'observation. Bien entendu, ces opérations 200 et 201 peuvent correspondre aux opérations 102, 102a,102b, 102c de la figure 3b.Sur réponse positive au test 201, le signal parasite P₂* est engendré.

Toutefois, ainsi que représenté en figure 3c, la détection du déphasage à l'étape 203 peut être rendue conditionnelle à l'absence d'un signal parasite de sifflement, c'est-à-dire à la réponse négative au test 201 précité. Ainsi, à l'étape 203, le déphasage est calculé D fois sur la durée T_{D}. Sur réponse positive à l'étape de comparaison 203, une étape 205 est effectuée dans laquelle une valeur de déphasage ϕ apparaît N_{D} fois sur le nombre déterminé de calcul D. Sur réponse positive à l'étape 205, la comparaison de la valeur de ϕ à la valeur de seuil S_{D} est effectuée à l'étape 206. Les étapes 203, 205 et 206 peuvent correspondre aux étapes 104, 104a,104b et 104c de la figure 3b. Sur réponse positive à l'étape de comparaison 206, le signal P₄* est alors engendré.

Au contraire, sur réponse négative à l'étape 203, une étape 204 est réalisée, laquelle consiste à détecter le signal parasite de bourdonnement. L'étape 204 peut correspondre aux étapes 103, 103a, 103b et 103c de la figure 3b. Sur réponse négative à l'étape 204 précitée, le procédé est alors réactualisé pour la suite d'échantillons suivante du signal audionumérique ADS.

Au contraire, sur réponse positive à l'étape 204, le signal parasite de bourdonnement P₃* est engendré, ce signal étant susceptible d'engendrer le signal de commande d'alarme A.

A l'observation de la figure 3c, on constate ainsi que des ordres de priorité décroissante sont attribués successivement au signal de sifflement, de déphasage et de bourdonnement.

Bien entendu, la gestion du bloc des signaux parasites précités avec leurs priorités relatives correspondantes peut être effectuée soit conformément à l'étape 105 représentée en figure 3b, soit, le cas échéant, conformément à l'étape 105 représentée en figure 3a.

Enfin, on indique que dans les figures 3a et 3b, on n'a pas représenté l'étape 100 de détection du caractère mono- ou stéréophonique du signal audionumérique ADS afin de ne pas surcharger le dessin. Il est bien entendu que dans les exemples de mise en oeuvre du procédé, objet de la présente invention selon les figures 3b et 3c, la détection du caractère mono- ou stéréophonique du signal peut être effectuée.

Différents modes de mise en oeuvre de processus de détection des signaux parasites et du caractère mono- ou stéréophonique du signal audionumérique ADS précédemment mentionnés seront maintenant décrits en liaison avec la figure 4 et les figures suivantes.

La figure 4 est relative à un mode opératoire spécifique de détection du caractère mono- ou stéréophonique du signal audionumérique précité.

Lorsqu'un signal audionumérique ADS est transmis sur deux voies de canal, voies droite et gauche, d'un canal audionumérique, et transmis en mode monophonique, les signaux présents sur les voies de droite et de gauche sont identiques à la valeur d'un déphasage de faible valeur près. L'identité du signal sur les deux voies est en général maintenue pendant un certain temps. Une observation expérimentale de la nature de ces signaux sur ces deux voies a pu montrer que lorsqu'il existe un changement subit et court du mode de transmission du signal audionumérique, tel que par exemple passage du mode monophonique au mode stéréophonique puis retour au mode monophonique, de tels changements révèlent la présence de défauts. Dans le cas contraire, le contexte de la transmission n'est pas appelé à évoluer sans cesse au cours du temps. En conséquence et en référence à la figure 4, l'étape consistant à discriminer le mode de transmission mono- ou stéréophonique du signal audionumérique ADS consiste à détecter des changements subits et brefs de contexte de mode de transmission mono- ou stéréophonique, ou réciproquement, en comparant les variations d'énergie des deux voies gauche et droite.

Sur la figure 4, on a représenté une étape consistant en un calcul de contexte de transmission mono- ou stéréophonique suivie d'une étape de vérification de ce contexte permettant d'attribuer soit le caractère monophonique, soit le caractère stéréophonique au signal audionumérique transmis.

Dans un mode de réalisation spécifique particulièrement avantageux non limitatif, tel que représenté en figure 4, la discrimination du mode de transmission mono- ou stéréophonique peut comprendre, pour chaque suite d'échantillons successive de rang n, chaque suite d'échantillons étant déterminée par une découpe en suites de N échantillons à une étape 300 sur les voies gauche et droite du signal audionumérique ADS, une étape 301 de calcul des énergies respectives des voies droite et gauche du signal de transmission, ces énergies étant notées E_{n,g} pour la voie gauche et E_{n,d} pour la voie droite. L'indice n désigne le rang de la suite d'échantillons courante considérée.

L'étape 301 précitée est alors suivie d'une étape 302 consistant à calculer le rapport Mₙ des énergies droite et gauche avec Mₙ = E_{n,g}/E_{n,d}.

Cette étape 302 est elle-même suivie des étapes 303, 304 et 305, lesquelles permettent le calcul d'une variable binaire Cₙ, variable de contexte représentative du contexte d'émission en mode mono- ou stéréophonique.

L'étape 303 consiste à comparer la valeur du rapport des énergies Mₙ à une première et une deuxième valeur de seuil, notées Seuil₁ respectivement Seuil₂, selon la relation Seuil₁ < Mₙ < Seuil₂. Sur réponse positive au test de comparaison 303 précité, à la variable de contexte Cₙ est attribuée à l'étape 304 la valeur 0 représentative d'un contexte de mode monophonique, et à la variable de contexte Cₙ est au contraire attribuée la valeur 1 sinon, à l'étape 305. La valeur 1 de la variable de contexte Cₙ est représentative d'un contexte de mode stéréophonique. Les étapes 300, 301, 302, 303, 304, 305 décrites en liaison avec la figure 4 constituent l'étape de calcul de contexte précédemment mentionnée dans la description.

L'étape de vérification de contexte précédemment citée est alors constituée par exemple, ainsi que représenté en figure 4, par une étape 306 consistant à effectuer sur un nombre déterminé d'échantillons successifs le calcul d'un cumul de la valeur des variables binaires de contexte Cₙ successives sur un nombre C de suites d'échantillons consécutives. Ce cumul est représentatif de la somme arithmétique des variables de contexte sur le nombre C de suites d'échantillons. L'étape 306 est alors suivie d'une étape 307 consistant à comparer, par comparaison de supériorité, la valeur de cette somme, c'est-à-dire la valeur de ce cumul, à une valeur limite, notée *Limite,* constituant une valeur de référence. Sur réponse positive à la comparaison de supériorité précitée à l'étape 307, au mode de transmission du signal audionumérique ADS est attribué le mode stéréophonique, alors que sur réponse négative est attribué à ce mode de transmission le mode monophonique. Le mode opératoire du processus décrit en liaison avec la figure 4 peut être justifié de la manière ci-après.

Lorsque le signal est en mode stéréophonique, la différence entre les énergies des deux voies gauche et droite n'est pas nulle. Ainsi, pour déterminer le contexte mono- ou stéréophonique, la distance entre l'énergie de chaque voie droite et gauche est calculée. Les énergies respectives peuvent alors vérifier la relation : ${E}_{n , d} = \frac{1}{N} {\sum }_{i = 0}^{N - 1} {D}_{n , i}^{2} et {E}_{n , g} = \frac{1}{N} {\sum }_{i = 0}^{N - 1} {G}_{n , i}^{2}$ Dans ces relations, D_{n,i} et G_{n,i} représentent la valeur de l'amplitude de chaque échantillon de rang i de la suite d'échantillons de rang n du signal audionumérique ADS.

Afin de ne pas considérer un signal stéréophonique passant par zéro comme un signal monophonique, la variable de contexte Cₙ est alors sommée sur un nombre C de suites d'échantillons successives lors de l'opération de vérification de contexte. Le mode de transmission est alors stéréophonique si le cumul des variables de contexte est au moins égal à la valeur limite constituant la valeur de référence.

Un exemple de valeur numérique sera maintenant donné pour une application au codage numérique de type MPEG1 LII transmis via un canal de radiodiffusion numérique. Dans un tel exemple d'application, le nombre de chaque suite d'échantillons N peut être compris entre 256 et 1024 échantillons, les valeurs de seuil, Seuil₁ et Seuil₂ peuvent être comprises entre :
Seuil₁ ∈ [0, 95:0, 9999]
Seuil₂ ∈ [1,0001;1,05]
C ∈ [20; 60]
et la valeur limite de comparaison au test 307 :
*Limite* ∈ [15;45].

Un processus préférentiel de détection d'un signal parasite telle qu'une brève coupure sera maintenant décrit en liaison avec les figures 5a et 5b.

En premier lieu, on rappelle qu'une brève coupure est une interruption très brève du signal audionumérique constituant un silence numérique, le signal audionumérique ADS étant dans ce cas remplacé par des zéros ou de très faibles valeurs en raison d'un problème de transmission, tel que perte de synchronisation par exemple, empêchant le décodeur, c'est-à-dire l'opérateur de décompression, de reconstruire la suite d'échantillons constitutive du signal audionumérique.

En conséquence, et en référence à la figure 5a, laquelle représente l'amplitude des échantillons du signal audionumérique pour une séquence de musique de jazz transmise et recueillie en limite de zone de service, une brève coupure, ou Mute, est caractérisée par une absence totale de son pendant plusieurs millisecondes, 25 ms sur la figure 5a.

Au contraire, toute sonorité destinée à être écoutée possède un minimum de réverbération. Le phénomène de réverbération est un phénomène dû aux multiples réflexions du son sur les parois telles que les murs et les plafonds entourant toute source sonore. Ce phénomène de réverbération existe toujours, même, mais dans une moindre mesure, en champ libre.

Conformément à un aspect particulièrement remarquable du procédé objet de la présente invention, l'étape consistant à détecter dans le signal audionumérique ADS un signal parasite tel qu'une brève coupure, consiste à détecter sur une suite d'échantillons successifs de ce signal numérique une décroissance rapide du niveau d'énergie de ce signal audionumérique vers une énergie nulle. Une telle forme de signal révèle en fait l'absence de réverbération de ce signal audionumérique et, en conséquence, l'introduction d'une brève coupure.

Ainsi, et dans une mise en oeuvre spécifique particulièrement avantageuse non limitative du procédé objet de la présente invention, tel que représenté en figure 5b, l'étape consistant à détecter dans le signal audionumérique un signal parasite tel qu'une brève coupure comprend une étape consistant à déterminer séparément sur chaque voie gauche et droite du canal audionumérique, pour une pluralité de suites de N échantillons successifs, l'énergie moyenne En du signal transporté par cette voie, n désignant le rang de chaque suite d'échantillons.

En référence à la figure 5b, on indique que la découpe de chaque voie sur le signal audionumérique ADS est effectuée en une étape 400, laquelle est suivie d'une étape 401 de calcul de l'énergie temporelle En de la suite d'échantillons considérée.

L'énergie moyenne En sur chaque voie vérifie alors la relation : ${E}_{n} = \frac{1}{N} {\sum }_{i = 1}^{N} {\left(x\left[i\right]\right)}^{2}$

Dans la relation précédente, on indique que x[i] représente l'échantillon temporel de rang i de la suite de N échantillons, n désignant le rang de cette suite d'échantillons. Dans ce cas, les fenêtres temporelles, c'est-à-dire les suites d'échantillons successives, sont sans recouvrement.

L'étape 401 de la figure 5b est alors suivie d'une étape 402 consistant à comparer l'évolution de l'énergie moyenne pour des suites de N échantillons successifs, l'étape 402 pouvant correspondre par exemple en une vérification d'une relation d'infériorité de la valeur de l'énergie moyenne En à la valeur Seuil₁.

L'existence d'un signal parasite de brève coupure 405 est révélée si l'une au moins des énergies moyennes est inférieure à Seuil₁ et si, ainsi que représenté à l'étape 403, une ou plusieurs énergies moyennes voisines de cette énergie moyenne nulle sont supérieures à une valeur de seuil déterminée. L'étape 403 correspond à une étape de comparaison de l'énergie moyenne de la suite d'échantillons de rang n-k, notée Eₙ₋ₖ, à une valeur de seuil Δ, Δ = 31 dB. Eₙ₋ₖ désigne la ou les énergies moyennes voisines.

Si au contraire, la réponse à l'étape de comparaison 402 est négative, le processus est répété par retour à l'étape 401 pour une suite d'échantillons de rang n+1 par la boucle de retour 404. La valeur de chaque énergie moyenne En est alors mémorisée pour une pluralité de suites d'échantillons successive afin de permettre la poursuite des calculs.

Un exemple d'application au codage audionumérique de type MPEG1 LII est maintenant donné ci-après.

Dans ce type de codage, les brèves coupures correspondent à des silences numériques de longueur multiple de 1152 échantillons numériques. Dans ce cas, le paramètre N, nombre d'échantillons constitutifs d'une suite d'échantillons, vaut 256, ce qui permet d'assurer la détection de la plus petite zone des échantillons de faibles valeurs, soit Seuil₁ = 3, Δ = 31 dB avec k = 2. Dans ce cas, la comparaison à l'étape 403 peut être effectuée par le calcul de la valeur : $ΔE = 10. {LOG}_{10} [ {E}_{n - 2} ] - 31.$

Si la valeur ΔE est supérieure à zéro, ΔE > 0, alors il existe un signal parasite de brève coupure.

Une description plus détaillée d'un processus spécifique de détection d'un signal parasite tel qu'un sifflement sera maintenant donnée en liaison avec les figures 6a et 6b.

D'une manière plus particulière, ainsi que représenté en figure 6a, on indique que la présence d'un tel signal parasite correspond à une augmentation subite et transitoire de l'énergie spectrale du signal audionumérique sur une bande de fréquences relativement large n'excédant toutefois pas 15 à 16 kHz. De préférence, et selon un aspect remarquable du procédé objet de la présente invention, l'étape consistant à détecter dans le signal audionumérique ADS un signal parasite tel qu'un sifflement consiste à détecter dans ce signal audionumérique une augmentation subite et transitoire de l'énergie spectrale de ce signal audionumérique dans une bande de fréquences dont la fréquence basse est comprise entre 4,5 et 6,5 kHz et dont la fréquence haute peut atteindre jusqu'à 20 kHz. Ce signal parasite de sifflement est provoqué par des erreurs du code correcteur d'erreurs à la reconstruction de la suite d'échantillons audionumériques. Un mode de réalisation spécifique d'un processus de détection des signaux parasites de sifflement sera maintenant décrit en liaison avec la figure 6b, ce processus étant basé sur la détection des variations d'énergie spectrale du signal audionumérique.

Ainsi que représenté sur la figure 6b précitée, le signal audionumérique ADS est tout d'abord découpé en suites successives de N échantillons, chaque suite étant une suite de rang n donné soumise à une vérification de l'énergie moyenne de chaque suite, ainsi que représenté à l'étape 500 de la figure 6b. Dans ce but, l'étape 500 est subdivisée en une étape 500a de découpe du signal en suites de rang n comportant chacune N échantillons, les échantillons de chaque suite étant désignés par e(i). L'étape 500a est suivie d'une étape 500b consistant à calculer l'énergie temporelle moyenne de chaque suite de rang n, $E {moy}_{n} = {\sum }_{i = 1}^{N} e \left(i\right) .$ L'énergie moyenne de chaque suite d'échantillons est comparée par relation de supériorité à une première valeur de seuil, Seuil₁, relation : $E {moy}_{n} > {Seuil}_{1}$ à l'étape suivante 500c.

Sur réponse négative à l'étape 500c, le processus est ramené à l'étape 500b, l'énergie d'au moins une suite courante de rang n étant considérée comme insuffisante. Sinon, sur réponse positive à l'étape 500c, une étape 500d est conduite, laquelle consiste à comparer selon une comparaison de supériorité le rapport de l'énergie de la suite courante et l'énergie d'une suite immédiatement voisine, non adjacente, de rang n-2, à une deuxième valeur de seuil, Seuil₂, selon la relation : $\frac{E {moy}_{n}}{E {moy}_{n - 2}} > {Seuil}_{2} .$
Sur réponse négative à la comparaison du test 500d, le processus est ramené à l'étape de calcul de l'énergie temporelle moyenne, l'énergie de la suite courante et de la suite voisine étant semblable.
Sur réponse positive à la comparaison du test 500d, l'énergie moyenne de deux trames voisines étant croissante, et le rapport supérieur à la deuxième valeur de seuil, le processus de détection de sifflement est poursuivi, l'étape 500 ayant été satisfaite. L'étape 500 précitée est alors suivie d'une étape consistant à calculer sur une suite d'échantillons du signal audionumérique la composition spectrale de ce signal définie comme la valeur de composantes fréquentielles en sous-bandes de fréquence centrale fᵢ, la valeur des composantes fréquentielles étant désignée par Sₙ(i), n désignant le rang de la suite d'échantillons considérée. Les valeurs Sₙ(i) ont une largeur de bande δf. L'étape précitée est réalisée et représentée sur la figure 6b par les étapes 501 consistant en fait à calculer le spectre du signal par transformée de Fourier, les composantes en sous-bandes étant notées Sₙ(i). A l'étape 502, on limite dans ce spectre la valeur de la fréquence à une valeur au-delà de la valeur F kHz, soit la valeur 4,5 kHz et on effectue un découpage de l'intervalle 4,5 kHz, jusqu'à 20 kHz en plages de fréquences de largeur multiple de δf kHz.

L'étape 502 est suivie d'une étape 503 consistant à rechercher la sous-bande δf d'énergie maximum dans chacune des plages précitées, définies précédemment à l'étape 502. Cette sous-bande δf est notée Sₙ(imax) et permet de recentrer l'ensemble des plages définies à l'étape 502 autour de la sous-bande d'énergie maximum considérée.

L'étape 503 est elle-même suivie d'une étape 504 consistant à calculer l'énergie moyenne de chaque plage recentrée autour de la bande d'énergie maximum pour la suite d'échantillons de rang n considérée.

A l'étape 504, l'énergie de chaque plage est notée Eₙ(sb) et vérifie la relation : ${E}_{n} \left(sb\right) = \sum \left({S}_{n}\left(imax+/-δf/2\right)\right)$ L'étape 504 est alors suivie d'une étape 505 consistant à calculer le rapport entre l'énergie Eₙ(sb) des plages pour la suite d'échantillons courante et pour une pluralité de suites précédentes, Eₙ₋ₛ(sb) d'échantillons successifs. Le rapport précité s'écrit : ${R}_{n} \left(sb\right) = \frac{{E}_{n} \left(sb\right)}{{E}_{n - s} \left(sb\right)}$ Dans la relation précédente, s indique le passé temporel relatif à s spectres de fréquences relatifs à un nombre donné de suite d'échantillons correspondants.

L'étape 505 précitée est elle-même suivie d'une étape 506 consistant à calculer une valeur de contraste auditif, noté C_{n,sb}. La valeur du contraste auditif vérifie la relation : $\frac{{R}_{n} \left(sb\right)}{\frac{1}{2 ⋅ \left(ν-1\right)} {\sum }_{\begin{matrix}i = - ν \\ i \neq - p , - \left(p-1\right) , … 0 , … , p - 1 , p\end{matrix}}^{ν} {R}_{n} \left(sb+i\right)} = {C}_{n , s b}$ Dans cette relation, Rₙ(sb+i) avec i = -v et i # -p, - (p-1), ..., 0, ..., p-1, p, p désignant une valeur arbitraire, désigne la valeur du rapport pour les plages voisines de la même suite d'échantillons de rang n et du même spectre Sₙ.

A l'étape 506, le contraste auditif C_{n,sb} est comparé à une première valeur de seuil de sifflement, notée S₁, par comparaison de supériorité. Sur réponse négative à la comparaison précitée, une étape de retour 508 ramène à la suite d'échantillons de rang n+1 suivant et en particulier à l'étape 501 de calcul du spectre du signal par transformée de Fourier.

Au contraire, sur réponse positive à l'étape de comparaison précitée de l'étape 506, une étape 507 est prévue, laquelle consiste à calculer un paramètre de proximité noté P_{n,sb} vérifiant la relation : ${P}_{n , s b} = \frac{{R}_{n} \left(sb\right)}{\frac{1}{k} ⋅ {\sum }_{i = 1}^{k} {R}_{n} \left(i\right)}$

L'étape 507 comporte alors une étape de comparaison du paramètre de proximité P_{n,sb} à une deuxième valeur de seuil de sifflement S₂, P_{n,sb} > S₂. Sur réponse négative à la comparaison de l'étape 507 précitée, une boucle de retour 509 permet de revenir à l'étape 501 de calcul du spectre du signal par transformée de Fourier pour la suite d'échantillons suivante de rang n+1.

Au contraire, sur réponse positive au test de comparaison de l'étape 507, la présence d'un signal parasite de sifflement est révélée. On note bien entendu que la présence du signal parasite de sifflement est révélée à l'étape 510 si les comparaisons de supériorité de la valeur de contraste auditif C_{n,sb} et du paramètre de proximité P_{n,sb} vis-à-vis du premier seuil S₁ respectivement du deuxième seuil S₂ sont toutes deux vérifiées.

Un justificatif du mode de réalisation de la détection des sifflements dans le mode de réalisation de la figure 6b sera donné ci-après.

Le calcul du spectre du signal à l'étape 501 peut être réalisé à partir de transformées de Fourier rapides.

Les valeurs des composantes fréquentielles Sₙ(i) de la décomposition en sous-bandes de la suite d'échantillons de rang n sont observées sur des plages fréquentielles de largeur multiple de δf kHz et leur évolution temporelle est ainsi étudiée sur un passé temporel de s spectres. Ces opérations sont réalisées aux étapes 502, 503, 504 et 505.

Sur chacune des plages issues de la décomposition, le maximum de l'énergie d'une sous-bande de rang donné est recherché. Les plages sont alors recentrées autour de la fréquence, c'est-à-dire le rang i supportant ce maximum, et les moyennes de l'énergie Eₙ(sb) sont calculées pour la suite d'échantillons de rang n considérée. L'évolution de l'énergie pour chacune de ces nouvelles plages est observée à partir du rapport Rₙ(sb) et le critère de contraste auditif C_{n,sb} est alors calculé en observant le comportement du rapport précité par rapport au voisinage. La présence d'un sifflement est vérifiée si la valeur de contraste auditif est supérieure à la première valeur de seuil et si le paramètre de proximité est supérieur à la deuxième valeur de seuil.

Dans les relations précédentes, ν indique l'indice des plages voisines de même spectre Sₙ relatif à la même suite d'échantillons n, p désigne le nombre de sous-bandes de part et d'autre du maximum non pris en compte dans le calcul de la valeur de contraste et k désigne le nombre de plages.

Pour un codage audionumérique de type MPEG1 LII transmis en radiodiffusion numérique, le calcul des transformées de Fourier peut être effectué sur une longueur allant de 256 à 4096 échantillons, le recouvrement minimum étant de 25 à 75%. Les plages ont une largeur fréquentielle Δf ∈ [500 Hz,1500 Hz], le passé temporel d'observation est s ∈ [1,4] en nombre de spectres successifs, c'est-à-dire de suites d'échantillons successives.

Le voisinage ν ∈ [1,6] et p ∈ [0,4]. Les valeurs de seuil sont Si ∈ [50,1000] et S₂ ∈ [2,20].

En outre et de manière non limitative, pour effectuer le processus de détection de sifflement, le procédé objet de la présente invention, peut également consister à effectuer une étape de filtrage des composantes spectrales en sous-bandes non audibles à l'oreille humaine. Dans ces conditions, ce mode opératoire permet de tenir compte des propriétés psycho-acoustiques du signal audionumérique, les spectres d'énergie étant préalablement multipliés par le seuil absolu d'audition, selon la formulation de la norme française ISO 226 de 1987, prolongé au-delà de 12,5 kHz.

Une description plus détaillée d'un processus de détection d'un signal parasite tel qu'un bourdonnement sera maintenant donnée en liaison avec les figures 7a et 7b.

Le défaut de bourdonnement introduit sur les signaux audionumériques est dû à la différence de protection dans la trame audionumérique accordée aux bits sensibles tels que les bits de synchronisation et les bits de code de correction d'erreur, alors que les bits restants de la trame sont moins bien protégés. Ainsi, lorsque la trame est reconstruite après décompression, les données audionumériques peuvent tout de même être erronées du fait de cette moins bonne protection.

Lors de la mise en oeuvre du procédé objet de la présente invention, des investigations menées en présence de bruits de bourdonnement ont permis de constater que lors de l'apparition de ce défaut, au spectre du signal s'ajoute un bruit rose en basse fréquence.

En conséquence, et conformément à un aspect particulièrement avantageux du procédé, objet de la présente invention, et en référence à la figure 7a, l'étape consistant à détecter dans le signal audionumérique un signal parasite tel qu'un bourdonnement consiste à détecter dans ce signal parasite un bruit rose dans une bande de fréquences comprise entre 0 et 1100 Hz et de niveau sensiblement constant dans cette bande de fréquences. En référence à la figure 7a, on indique que le niveau sensiblement constant du bruit rose introduit lors de l'apparition de ce défaut est de l'ordre de 40 dB. La figure 7a représente ainsi le spectre d'un signal audionumérique avant l'apparition du bruit rose, en trait mixte, pendant l'apparition du bruit rose, en trait pointillé, et après l'apparition du bruit rose, en trait continu. Un mode spécifique de détection du défaut de bourdonnement permettant la détection du bruit rose précité sera maintenant décrit à titre illustratif, en liaison avec la figure 7b.

Le processus de détection précité est mis en oeuvre sur au moins une voie gauche ou droite du canal audionumérique. Il consiste à une étape 700, ainsi que représenté sur la figure précitée, à découper en suites de N échantillons le signal audionumérique ADS puis, à une étape 701, à calculer sur la suite d'échantillons considérée la composition spectrale de ce signal audionumérique définie comme la valeur Sₙ(i) de composante fréquentielle en sous-bandes de fréquence centrale fᵢ, n désignant le rang de la suite d'échantillons. On comprend en particulier que l'étape 701 représentée en figure 7b peut avantageusement être réalisée de la même manière que l'étape 501 de la figure 6b, une seule décomposition par transformée de Fourier étant alors réalisée pour l'ensemble des deux processus de détection. L'étape 701 précédemment mentionnée est alors suivie d'une étape 702 consistant à calculer, pour un nombre déterminé k de fréquence centrale fᵢ du domaine des basses fréquences, c'est-à-dire compris entre 0 et 1100 Hz, un premier α_{i,n} et un deuxième β_{i,n} rapport des valeurs de composantes fréquentielles en sous-bandes pour la suite d'échantillons courante et la suite d'échantillons précédente, respectivement pour la suite d'échantillons courante et la suite d'échantillons suivante. Ainsi, le premier rapport α_{i,n} vérifie la relation ${α}_{i , n} = \frac{{S}_{n} \left(i\right)}{{S}_{n - 1} \left(i\right)}$ et le deuxième rapport β_{i,n} vérifie la relation ${β}_{i , n} = \frac{{S}_{n} \left(i\right)}{{S}_{n + 1} \left(i\right)} .$
Dans les relations précédentes, Sₙ₋₁(i) est relative à la suite d'échantillons précédentes et Sₙ₊₁(i) est relative à la suite d'échantillons suivante vis-à-vis de la suite d'échantillons courante Sₙ(i). A l'étape 702, le premier et le deuxième rapport α_{i,n} et β_{i,n} sont alors comparés à une première valeur de seuil de bourdonnement, notée S'₁. Sur réponse négative à la comparaison de l'étape 702, un retour 703 est effectué à la mise en oeuvre de l'étape 702 pour la composante en sous-bandes de rang i correspondant de la même suite d'échantillons de rang n.

Sur réponse positive au test de comparaison de l'étape 702, une étape 704 est réalisée, cette étape consistant à soumettre la comparaison des premier et deuxième rapports à un critère de proportion p/k du nombre p de comparaisons vérifiées par rapport à la totalité des k comparaisons effectuées pour les k fréquences centrales fᵢ des composantes en sous-bandes considérées. Le rapport p/k peut être exprimé en valeurs de P%. Sur réponse négative de la comparaison des premier et deuxième rapports au critère de proportion précité, un retour par une boucle 708 est effectué à l'étape 701 de calcul du spectre du signal pour la suite d'échantillons de rang n+1 suivant.

Au contraire, sur réponse positive à la comparaison de l'étape 704, une étape 705 est réalisée, laquelle consiste à discriminer, parmi les valeurs en sous-bandes Sₙ(i) des composantes fréquentielles en sous-bandes, la valeur maximale Sₙ(iₘₐₓ) pour les composantes en sous-bandes des valeurs de composantes fréquentielles relatives à la suite d'échantillons courante de rang n. L'étape 705 est alors suivie d'une étape 706 consistant à calculer le rapport de la valeur maximale précitée avec la valeur de la raie fréquentielle située au même index iₘₐₓ du spectre de la suite n-1 d'échantillons , ce rapport vérifiant la relation : ${M}_{n , i} = \frac{{S}_{n} \left({i}_{max}\right)}{{S}_{n - 1} \left({i}_{max}\right)} .$ Le rapport précité est alors comparé à une deuxième valeur de seuil de bourdonnement, notée S'₂. La comparaison à la deuxième valeur de seuil de bourdonnement S'₂ est une comparaison d'infériorité. Sur réponse négative à la comparaison précitée, une boucle de retour 709 ramène à l'étape 701 pour la suite d'échantillons de rang suivant n+1.

Ainsi, les étapes 702, 704, 705 et 706, sur réponse positive aux comparaisons vis-à-vis des seuils de bourdonnement S'₁ et S'₂, comparaison de supériorité vis-à-vis de S'₁ et comparaison d'infériorité vis-à-vis de S'₂, des rapports α_{i,n} et β_{i,n}, respectivement du rapport M_{n,i}, permettent de conclure à une possible existence d'un signal parasite de bourdonnement. L'étape 706, dans ce cas, est alors suivie d'une étape 707 d'analyse statistique consistant par exemple à déterminer l'occurrence multiple d'un signal parasite de bourdonnement possible sur une durée d'observation donnée τ_{b} de s secondes.

Pour réaliser l'étape 707, celle-ci peut consister à répéter les opérations précédentes de discrimination de l'existence d'une comparaison de supériorité des premier et deuxième rapports à la première valeur de seuil de bourdonnement S'₁ et d'existence d'une comparaison d'infériorité du rapport M_{n,i} à la deuxième valeur de seuil S' ₂. Au cours de la répétition de ces opérations à l'étape 707, une variable binaire de prédétection de l'existence d'un signal parasite de bourdonnement est mémorisée. A cette variable binaire est attribuée la valeur 1 lorsque les critères de comparaison de supériorité et d'infériorité sont satisfaits et la valeur 0 sinon.

En outre, un décompte dans la durée τ_{b} = s secondes du nombre d'occurrences de la variable binaire de prédétection à la valeur 1 est effectué. Ce nombre, noté NV_{pd}, est comparé à une troisième valeur de seuil de bourdonnement S'₃ par comparaison de supériorité. Sur réponse négative à cette comparaison, NV_{pd} > S'₃, un retour 710 par une boucle est réalisé à l'étape 701 pour la suite d'échantillons de rang n+1 suivante.

Au contraire, sur réponse positive au test vis-à-vis du troisième seuil de bourdonnement S'₃ et réalisé à l'étape 707, un signal parasite de bourdonnement est révélé lorsque cette comparaison à cette troisième valeur de seuil de bourdonnement est vérifiée. La présence du signal parasite de bourdonnement est obtenue à l'étape 711.

Un justificatif du processus de détection des signaux parasites de bourdonnement sera donné ci-après.

D'une première part, on indique que lorsque la proportion de raies fréquentielles pour lesquelles les premiers rapports α_{i,n} et β_{i,n} sont supérieurs à la même valeur de seuil de bourdonnement S'₁ et supérieurs à la valeur P% précitée, alors il peut exister un bruit parasite de bourdonnement sur la suite d'échantillons de rang n considéré. Alors que cette condition apparaît nécessaire, elle n'apparaît toutefois pas suffisante.

Pour qu'il y ait détection d'un signal parasite de bourdonnement, d'autres conditions doivent être vérifiées, en particulier la comparaison intervenant sur la raie la plus énergétique de la portion de spectre de fréquences étudiée. Cette deuxième condition concerne la comparaison du rapport M_{n,i} à la deuxième valeur de seuil de bourdonnement S'₂.

Enfin, la propriété du signal lié au mode stéréophonique de ce dernier est mise en oeuvre lors de la troisième comparaison à la troisième valeur de seuil. Ainsi, il ne peut y avoir détection d'un signal parasite de bourdonnement que si les deux comparaisons relatives aux seuils de bourdonnement S'₁ et S'₂ sont satisfaites sur une seule des deux voies du signal audionumérique pour la suite d'échantillons courante de rang n.

L'analyse statistique est effectuée à l'étape 707 et les décisions sont mémorisées le long d'une fenêtre temporelle de longueur τ_{b} = s secondes. Si dans cette fenêtre temporelle le nombre de détection toutes voies confondues dépasse la valeur de seuil S'₃, alors il y a effectivement un signal parasite de bourdonnement. Les valeurs des paramètres précédemment décrits sont maintenant données dans le cas d'un codage audionumérique MPEG1 LII transmis par un canal de radiodiffusion numérique.

Dans ce cas, le calcul des transformées de Fourier peut être effectué de la même manière que décrit précédemment dans la description. La largeur du spectre observé peut être de 500 Hz jusqu'à 1,5 kHz en basses fréquences, le nombre de spectres mémorisés étant égal à 3, c'est-à-dire pour la suite d'échantillons précédente de rang n-1, la suite d'échantillons courante de rang n et la suite d'échantillons suivante de rang n+1 :
- la bande de fréquences peut être comprise entre [0 Hz,1500 Hz].
- la première valeur de seuil de bourdonnement S'₁ ∈ [1,2]
- P% ≥ 25%
- la deuxième valeur de bourdonnement S'₂ ∈ [1,2]
- τ_{b} = s, s ∈ [1s, 10s]
- la troisième valeur de seuil de bourdonnement S'₃ E [1,10].

Une description plus détaillée d'un processus permettant la détection d'un signal parasite tel qu'un déphasage entre voies du signal numérique sera maintenant décrite en liaison avec les figures 8a à 8c.

La présence d'un signal parasite tel qu'un déphasage entre voies gauche et droite, déphasage relatif entre les voies précitées d'un canal audionumérique est provoquée par le glissement de phase du signal présent sur chacune des voies. Un tel défaut et le signal parasite correspondant ne peut apparaître que préalablement au codage audionumérique et à la compression du signal, mais il se trouve toutefois répercuté tout le long de la chaîne de diffusion.

Lorsque le signal audionumérique ADS est monophonique, un certain décalage de phase entre les voies droite et gauche peut être toléré. Certains fournisseurs de programmes prétendent ainsi simuler un effet stéréophonique. Toutefois, au-delà d'une certaine valeur de décalage de phase, l'effet n'est plus acceptable pour les auditeurs. Lorsque, au contraire, le signal est stéréophonique, la valeur de phase à ne pas dépasser peut être différente.

Ainsi, en référence à la figure 8a, l'étape consistant à détecter dans le signal audionumérique un signal parasite tel qu'un déphasage entre voies droite et gauche du signal numérique peut consister, en une étape A, à calculer la valeur de déphasage entre voies du signal audionumérique à partir de la fonction d'intercorrélation du signal audionumérique présent sur chacune des voies droite et gauche du canal audionumérique. L'étape A précitée est suivie d'une étape B consistant à comparer la valeur de déphasage calculée à une valeur de seuil. Le déphasage relatif entre voies est noté ϕ et la valeur de seuil est notée ϕₘₐₓ, cette valeur variant en fonction du mode de transmission mono ou stéréophonique du signal.

Un mode de mise en oeuvre spécifique non limitatif du processus de détection du signal parasite de déphasage sera maintenant donné en liaison avec les figures 8b et 8c.

En référence à la figure 8b, on indique que le procédé conforme à l'objet de la présente invention consiste, en une étape 800, à découper le signal audionumérique en suite d'échantillons de N échantillons, chaque suite comportant le rang n. Ce découpage est effectué bien entendu sur les voies gauche et droite du signal audionumérique ADS. L'étape 800 précitée est suivie d'une étape consistant à calculer, sur la suite d'échantillons précitée, nombre N d'échantillons donné, la fonction d'intercorrélation entre le signal audionumérique présent sur la voie gauche et sur la voie droite. L'étape de calcul de la fonction d'intercorrélation précédemment citée peut être réalisée grâce à une étape 801 de calcul des spectres complexes des voies gauche et droite par transformée de Fourier, valeur de la composante fréquentielle i de la suite d'échantillons de rang n. Cette étape 801 est suivie d'une étape 802 de multiplication d'un spectre d'une voie par le conjugué du spectre de l'autre voie, puis d'une étape 803 de calcul proprement dit de la transformée de Fourier inverse pour obtenir la fonction d'intercorrélation. Les opérations effectuées aux étapes 801, 802, 803 ne seront pas décrites en détail car elles correspondent à des opérations classiques en traitement du signal numérique. L'étape précitée, suite à l'étape 803, est suivie d'une étape 804 consistant à déterminer le rang i de l'échantillon de la fonction d'intercorrélation, échantillon noté corr(i), correspondant à la valeur maximum corr(i) de cette fonction d'intercorrélation. Cette étape de recherche de maximum peut être réalisée à partir d'une fonction de tri sur la valeur des échantillons de la fonction d'intercorrélation.

L'étape 804 est alors suivie d'une étape 805 consistant, à partir d'une valeur d'atténuation A déterminée, à déterminer le rang atténué i_{inf}, iₛᵤₚ des échantillons corr(i_{inf}) et corr(iₛᵤₚ) de la fonction d'intercorrélation distribués de part et d'autre du rang i de l'échantillon maximum corr(i) et correspondant à une valeur atténuée de la valeur A par rapport à la valeur maximum de cette fonction d'intercorrélation.

L'étape 805 consiste également à calculer un premier rapport de la valeur maximum à la valeur atténuée inférieure, ce premier rapport s'écrivant $\frac{corr \left(i\right)}{corr \left({i}_{inf}\right)}$ puis un deuxième rapport de la valeur maximum à la valeur atténuée supérieure, ce deuxième rapport vérifiant la relation $\frac{corr \left(i\right)}{corr \left({i}_{sup}\right)} .$

L'étape 805 consiste enfin à comparer la valeur du premier et du deuxième rapport précités à une première valeur de seuil, notée S"₁. Sur comparaison d'égalité ou de supériorité à cette valeur de seuil, le contraste gauche/droite du signal audionumérique entre voie gauche et voie droite est alors considéré comme significatif. Ce contraste est significatif car les indices de valeur inférieure et supérieure distribués de part et d'autre du maximum de la fonction d'intercorrélation existent ainsi que la valeur de leur rapport, ces valeurs pouvant être alors comparées à la première valeur de seuil de déphasage S"₁. Dans le cas où ces indices n'existent pas, en réponse négative au test de comparaison réalisé à l'étape 805, une boucle 806 de retour ramène le procédé à l'étape 801 pour la suite d'échantillons suivants de rang n+1.

Sur réponse positive à la comparaison réalisée à l'étape 805, les indices inférieurs et supérieurs existant, cette étape 805 est suivie d'une étape 807 consistant à rechercher le rang noté j du deuxième maximum relatif corr(j) de la fonction d'intercorrélation.

En référence à la figure 8c, sur laquelle on a représenté l'amplitude de la fonction d'intercorrélation en fonction du temps, c'est-à-dire des échantillons successifs représentant cette fonction d'intercorrélation. On a représenté le premier maximum correspondant à l'échantillon i, soit corr(i), les valeurs atténuées de la valeur A et d'indice i_{inf} et iₛᵤₚ correspondantes, ainsi que le deuxième maximum d'indice j. La valeur de l'atténuation R correspond à la différence entre le maximum maximorum de la fonction d'intercorrélation et ce deuxième maximum. L'indice j du deuxième maximum de la fonction d'intercorrélation est recherché sur les intervalles [0; i_{inf} [ et ]iₛᵤₚ; i_{fin}].

L'étape 807 est alors suivie d'une étape 808 consistant à calculer un paramètre de contraste gauche/droite C_{g,d} rapport entre la valeur maximale corr(i) et la valeur de deuxième maximum corr(j). La valeur de contraste gauche/droite vérifie la relation : ${C}_{g , d} = \frac{corr \left(i\right)}{corr \left(j\right)}$

L'étape 808 comprend également une comparaison de la valeur du paramètre de contraste C_{g,d} précité à une deuxième valeur de seuil du déphasage, notée S"₂. Sur réponse négative à la comparaison précitée, un retour par une boucle de retour est effectué à l'étape 801 pour la suite d'échantillons suivante de rang n+1.

Au contraire, sur réponse positive à la comparaison de l'étape 808 précitée, les opérations précédentes successives à la comparaison du premier et du deuxième rapport à la première valeur maximum de la fonction d'intercorrélation, c'est-à-dire les étapes 805, 807 et 808, sont répétées de façon à déterminer dans les rangs successifs le rang qui présente le plus d'occurrences. Ces opérations sont réalisées, par exemple à une étape 809, où le résultat relatif à la valeur i du maximum de la fonction d'intercorrélation est rangé dans un tableau, et à une étape 810 où une analyse statistique est effectuée sur le nombre d'occurrences dans ce tableau. A l'étape 810, si une valeur i a une occurrence supérieure ou égale à une troisième valeur de seuil de déphasage S"₃, alors, et en réponse positive à cette comparaison de supériorité, au déphasage relatif des voies gauche et droite du canal audionumérique est attribuée une valeur correspondant à celle du rang qui présente le plus d'occurrences, c'est-à-dire la valeur du rang i. Cette attribution est réalisée à l'étape 811. Au contraire, si aucune occurrence n'est supérieure ou égale à la troisième valeur de seuil de déphasage S"₃, alors, une boucle 812 ramène à la suite d'échantillons suivante de rang n+1. Un justificatif du processus opératoire décrit en liaison avec les figures 8b et 8c sera maintenant donné ci-après.

En ce qui concerne le calcul de la fonction d'intercorrélation, celle-ci peut être estimée entre les signaux présents sur les voies gauche et droite par une moyenne temporelle vérifiant la relation : $Γ \left(k\right) = \frac{1}{N - \left|k\right|} {\sum }_{q = 0}^{N - \left|k\right| - 1} G \left(q\right) . D \left(q+k\right)$ Dans cette relation, Γ(k) désigne la valeur de la fonction d'intercorrélation au point k, G(q) et D(q+k) désigne l'échantillon de la voie gauche respectivement droite de rang q et q+k correspondant. Dans cette relation, k varie de 0 à N-1.
La complexité en temps de calcul de cet estimateur selon la relation précitée est proportionnelle à N². Le calcul de la convolution circulaire par FFT complexe tel que décrit avec les étapes 801, 802 et 803 permet de ramener la complexité de calcul à la valeur (2N).Log₂(2N).

Pour un codage audionumérique de type MPEG1 LII transmis par un canal de radiodiffusion numérique, les longueurs d'observation et de calcul N et K peuvent toutes deux être égales à 32768, une valeur minimale étant égale à 1024.

La valeur de seuil de calcul de déphasage S"₁ est comprise entre S"₁ ∈ [2,100].

La valeur du deuxième seuil de calcul de déphasage S"₂ est comprise entre S"₂ ∈ [1,5].

La taille du tableau de résultats réalisé à l'étape 810 pour effectuer l'analyse statistique du rang i correspondant au maximum de la fonction d'intercorrélation peut être 10 valeurs successives.

La valeur du troisième seuil de calcul de déphasage S"₃ peut par exemple être prise égale à 5.

Un dispositif de contrôle de la qualité d'un signal audionumérique mettant en oeuvre le procédé objet de la présente invention précédemment décrit dans la description sera maintenant décrit en liaison avec la figure 9.

En référence à la figure précitée, on indique que le dispositif de contrôle de la qualité d'un signal audionumérique objet de la présente invention comprend au moins un module 1 de conversion du signal audionumérique ADS en un signal numérique de format spécialisé. A titre d'exemple non limitatif, on indique que le module 1 de conversion du signal audionumérique en un signal numérique de format spécialisé peut être réalisé au moyen d'un circuit IRD de qualité professionnelle recevant le signal audionumérique ADS à partir d'une première entrée de type BIS, pour *bande inter-satellite,* ou à partir d'une entrée de type MPEG2 TS. Bien entendu, la mise en oeuvre d'un tel module n'est pas indispensable en tant que telle, ce module pouvant être remplacé par un récepteur DAB par exemple, pour *Digital Audio Broadcasting.* Le module de conversion 1 du signal audionumérique en un signal numérique de format spécialisé délivre ce signal au format UER/AES.

En outre, le dispositif objet de la présente invention tel que représenté en figure 9 comprend un ensemble de type ordinateur portable comprenant au moins un module 2 d'acquisition des composantes audiofréquences gauche et droite, ce module 2 d'acquisition recevant le signal numérique de format spécialisé délivré par le module 1 de conversion du signal audionumérique en signal numérique de format spécialisé. Le module 2 d'acquisition des composantes audiofréquences gauche et droite délivre alors un signal audionumérique spécialisé pour chacune des voies gauche et droite, notées RL sur la figure 9.

Le module 2 d'acquisition des composantes audiofréquences est lui-même suivi d'un module 3 de détection de défaut de codage et de transmission recevant le signal audionumérique spécialisé pour chacune des voies gauche et droite délivrées par le module 2 précité. Il permet de détecter l'un au moins des signaux parasites tels que brève coupure, sifflement, bourdonnement, déphasage relatif des voies gauche et droite et ainsi de délivrer un signal de détection, conformément au procédé objet de la présente invention.

En outre, un module de gestion 4 du type interface homme machine reçoit le signal de détection et permet d'engendrer un signal d'alarme en présence de l'un au moins des signaux parasites précités.

Ainsi que représenté en figure 9, on indique que le dispositif objet de la présente invention peut comporter un module 5 de calcul et de détection de paramètres complémentaires, ce module de calcul recevant le signal numérique de format spécialisé délivré par le module 1 et délivrant un signal représentatif de paramètres complémentaires tels que mode mono ou stéréo, valeurs du débit bits du signal audionumérique. Il est piloté par le module 3 de détection de défauts de codage et de transmission.

D'une manière générale, on indique que l'ensemble des modules 2, 3, 4 et 5 peut être réalisé par l'intermédiaire d'un micro-ordinateur, lequel pour cette raison est représenté en pointillés sur la figure 9. En particulier, le système de gestion du type plate-forme interface homme machine permet d'assurer un contrôle à distance du module 1 de conversion du signal audionumérique en un signal numérique de format spécialisé.

Ainsi, le système constitué par le micro-ordinateur réalise le traitement des données, fournit les résultats et les ordonne tout en permettant la gestion des différents signaux à traiter par le module 1 de conversion au format spécialisé.

Ainsi, le module 2 d'acquisition des composants peut être réalisé par une carte dédiée de type PCI interconnectée au module 1 de conversion de format. L'acquisition des composants audio des voies gauche et droite est ainsi réalisée à partir du signal audionumérique au format spécialisé UER/AES. Les données numériques fournies par le module 2, et donc par la carte de type PCI, sont traitées par le module 3 de détection de défauts, lequel bien entendu permet d'implémenter sous forme logicielle les différentes étapes du procédé objet de la présente invention telle que décrit précédemment dans la description.

A titre d'exemple non limitatif, l'ensemble des éléments logiciels correspondants peut être implanté en mémoire morte, appelé en mémoire vive du micro-ordinateur et commandé à partir du module de gestion 4 constituant l'interface homme machine IHM précité.

L'ensemble des éléments logiciels précités permet de détecter dans le signal audionumérique l'un au moins des signaux parasites tels que brève coupure, sifflement, bourdonnement, déphasage relatif des voies gauche et droite de ce signal audionumérique et d'engendrer un signal d'alarme en présence de l'un au moins des signaux parasites.

Enfin, le module 5 fournit des résultats complémentaires tels que la détection du mode de transmission mono ou stéréo, le débit bits du signal audionumérique à partir des résultats délivrés par le module 3 ainsi que des signaux UER/AES délivrés par le module 1.

## Revendications

1. Procédé de contrôle de la qualité d'un signal audionumérique, **caractérisé en ce que** ce procédé consiste à détecter dans ce signal audionumérique l'un au moins des signaux parasites tels que brève coupure, sifflement, bourdonnement, déphasage relatif des voies gauche et droite de ce signal audionumérique, ce qui permet d'engendrer un signal d'alarme en présence de l'un au moins desdits signaux parasites.

2. Procédé selon la revendication 1, **caractérisé en ce que** celui-ci consiste en outre à discriminer le mode de transmission mono- ou stéréophonique de ce signal.

3. Procédé selon la revendication 1 ou 2, **caractérisé en ce que**, dans le but de la mise en oeuvre d'un contrôle de qualité globale dudit signal audionumérique, celui-ci consiste, en combinaison, sur une fenêtre temporelle glissante permettant l'observation d'une suite d'échantillons successifs dudit signal audionumérique :
- à décompter le nombre d'occurrences N_{M} de signaux parasites de brève coupure pendant une durée T_{M} d'observation de ce signal audionumérique et à comparer le nombre d'occurrences N_{M} à une valeur de seuil S_{M} ;
- à décompter le nombre d'occurrences Nₛ de signaux parasites de sifflement pendant une durée Tₛ d'observation de ce signal audionumérique, et à comparer le nombre d'occurrences Nₛ à une valeur de seuil déterminée Sₛ ;
- à détecter, pendant une durée τ_{D}, la valeur de déphasage ϕ et le nombre d'occurrences N_{D} de ces valeurs de déphasage sur un nombre déterminé D de calculs de déphasage et à comparer la valeur de déphasage ϕ calculée à une valeur de seuil S_{D} déterminée ;
- à décompter le nombre d'occurrences N_{B} de signaux parasites de bourdonnement pendant une durée τ_{B} d'observation de ce signal audionumérique et à comparer le nombre d'occurrences N_{B} à une valeur de seuil S_{B} ;
- à émettre un signal d'alarme de dégradation de qualité de transmission dudit signal audionumérique sur franchissement de l'une au moins des valeurs de seuil déterminée par le nombre d'occurrences correspondant décompté.

4. Procédé selon la revendication 3, **caractérisé en ce que** l'étape consistant à émettre ledit signal d'alarme est conditionnée à un ordre de priorité desdits franchissements.

5. Procédé selon la revendication 4, **caractérisé en ce que** des ordres de priorité décroissante sont alloués aux franchissements par les nombres d'occurrences des signaux parasites de brève coupure, de sifflement, de déphasage et de bourdonnement respectivement.

6. Procédé selon l'une des revendications 2 à 5, **caractérisé en ce que** ladite étape consistant à discriminer le mode mono- ou stéréophonique du signal transmis consiste à détecter des changements subits et brefs de contexte de mode mono- ou stéréophonique, ou réciproquement, du signal transmis.

7. Procédé selon la revendication 6, **caractérisé en ce que** l'étape consistant à discriminer le mode de transmission mono- ou stéréophonique comprend, pour une transmission du signal audionumérique en mode mono- ou stéréophonique, pour chaque suite d'échantillons successive de rang n :
- une étape de calcul des énergies respectives des voies droite et gauche du canal de transmission ;
- une étape de calcul du rapport Mₙ des énergies droite et gauche ;
- une étape de calcul d'une variable binaire Cₙ de contexte, à la variable binaire Cₙ étant attribuée la valeur 0 représentative d'un contexte de mode monophonique si le rapport Mₙ des énergies est compris entre une première et une deuxième valeur de seuil, et une valeur 1 représentative d'un contexte de mode stéréophonique sinon ;
- une étape de vérification du contexte consistant, sur un nombre déterminé d'échantillons successifs, à calculer un cumul de la valeur des variables binaires Cₙ successives et à comparer la valeur de ce cumul à une valeur de référence, et sur comparaison de supériorité de ce cumul à cette valeur de référence, à attribuer au mode de transmission le mode stéréophonique et le mode monophonique sinon.

8. Procédé selon l'une des revendications précédentes, **caractérisé en ce que** l'étape consistant à détecter, dans ce signal audionumérique, un signal parasite tel qu'une brève coupure, consiste à détecter, sur une suite d'échantillons successifs de ce signal numérique, une décroissance rapide du niveau d'énergie de ce signal audionumérique vers une énergie sensiblement nulle, révélant une absence de réverbération de ce signal audionumérique.

9. Procédé selon la revendication 8, **caractérisé en ce que** l'étape consistant à détecter, dans ce signal audionumérique, un signal parasite tel qu'une brève coupure comprend :
- une étape consistant à déterminer séparément sur chaque voie stéréophonique, pour une pluralité de suites de N échantillons successifs, l'énergie moyenne En du signal transporté par cette voie, n désignant le rang de chaque suite d'échantillons ;
- une étape consistant à comparer l'évolution de l'énergie moyenne pour des suites de N échantillons successifs, l'existence d'un signal parasite de coupure brève étant révélée si l'une au moins des énergies moyennes est sensiblement nulle et si une ou plusieurs énergies moyennes voisines de cette énergie moyenne sensiblement nulle sont supérieures à une valeur de seuil déterminée.

10. Procédé selon l'une des revendications précédentes, **caractérisé en ce que** l'étape consistant à détecter, dans ce signal audionumérique, un signal parasite tel qu'un sifflement, consiste à détecter dans ce signal audionumérique une augmentation subite et transitoire de l'énergie spectrale de ce signal audionumérique dans une bande de fréquences dont la fréquence basse est comprise entre 4,5 kHz et 6,5 kHz et dont la fréquence haute peut atteindre jusqu'à 20 kHz.

11. Procédé selon la revendication 10, **caractérisé en ce que** l'étape consistant à détecter, dans ce signal audionumérique, un signal parasite tel qu'un sifflement comprend au moins :
- une étape consistant à calculer sur une suite d'échantillons du signal audionumérique la composition spectrale de ce signal audionumérique définie comme la valeur Sₙ(i) de composantes fréquentielles en sous-bandes de fréquence centrale fᵢ et de largeur de bande δf, n désignant le rang de la suite d'échantillons ;
- une étape consistant à calculer la valeur moyenne de l'énergie Eₙ(sb) d'une plage desdites sous-bandes pour la suite d'échantillons de rang n donné ;
- une étape de calcul d'une valeur de contraste auditif C_{n,sb} à partir de la valeur du rapport ${R}_{n} \left(sb\right) = \frac{{E}_{n} \left(sb\right)}{{E}_{n - S} \left(sb\right)}$ entre l'énergie Eₙ (sb) de cette plage pour la suite courante et pour une pluralité de suites précédentes Eₙ₋ₛ(sb) d'échantillons, la valeur de contraste auditif C_{n,sb} vérifiant la relation : $\frac{{R}_{n} \left(sb\right)}{\frac{1}{2 ⋅ \left(ν-1\right)} {\sum }_{\begin{matrix}i = - ν \\ i \neq - p , - \left(p-1\right) , … 0 , … , p - 1 , p\end{matrix}}^{ν} {R}_{n} \left(sb+i\right)} = {C}_{n , s b}$
où Rₙ(sb+i), i = -v désignent la valeur du rapport pour les sous-bandes voisines de la même suite d'échantillons de rang n et du même spectre Sₙ ;
- une étape de comparaison de la valeur de contraste auditif C_{n,sb} à une première valeur de seuil de sifflement S₁, C_{n,sb} > S₁;
- une étape de calcul d'un paramètre de proximité P_{n,sb} vérifiant la relation : ${P}_{n , s b} = \frac{{R}_{n} \left(sb\right)}{\frac{1}{k} ⋅ {\sum }_{i = 1}^{k} {R}_{n} \left(i\right)}$
- une étape de comparaison du paramètre de proximité P_{n,sb} à une deuxième valeur de seuil de sifflement S₂, P_{n,sb} > S₂, la présence d'un signal parasite de sifflement étant révélée si les comparaisons de supériorité de la valeur de contraste auditif C_{n,sb} et du paramètre de proximité P_{n,sb} sont toutes deux vérifiées.

12. Procédé selon la revendication 11, **caractérisé en ce que** celui-ci comprend en outre, préalablement à l'étape de calcul, sur une suite d'échantillons du signal audionumérique, de la composition spectrale de ce signal :
- une étape de calcul, sur cette suite d'échantillons e(i) de l'énergie temporelle moyenne, $E {moy}_{n} = {\sum }_{i = 1}^{n} e \left(i\right) ;$
- une première étape de comparaison de supériorité de la valeur calculée de cette énergie temporelle moyenne à une première valeur de seuil, Seuil₁, le processus étant ramené à l'étape de calcul de l'énergie temporelle moyenne, l'énergie d'au moins une suite courante de rang n étant considérée comme insuffisante, et, sur réponse positive à ladite première étape de comparaison,
- une deuxième étape de comparaison de supériorité du rapport de l'énergie de la suite courante à l'énergie d'une suite immédiatement voisine, non adjacente, de rang n-2, à une deuxième valeur de seuil, Seuil₂, le processus sur réponse négative à cette deuxième étape de comparaison étant ramené à l'étape de calcul de l'énergie temporelle moyenne, l'énergie de la suite courante et de la suite voisine étant semblable, le processus, sur réponse positive à cette deuxième étape de comparaison, étant poursuivi, l'énergie de deux suites voisines étant croissante.

13. Procédé selon la revendication 11, **caractérisé en ce que** celui-ci comprend en outre une étape de filtrage des composantes spectrales en sous-bandes non audibles à l'oreille humaine.

14. Procédé selon l'une des revendications précédentes, **caractérisé en ce que** l'étape consistant à détecter, dans ce signal audionumérique, un signal parasite tel qu'un bourdonnement consiste à détecter dans ce signal parasite un bruit rose dans une bande de fréquences comprise entre 0 et 1100 Hz et de niveau sensiblement constant dans cette bande de fréquences.

15. Procédé selon la revendication 14, **caractérisé en ce que** l'étape consistant à détecter, dans ce signal audionumérique, un signal parasite tel qu'un bourdonnement comprend sur au moins une voie gauche ou droite de ce signal :
- une étape consistant à calculer sur une suite d'échantillons du signal audionumérique la composition spectrale de ce signal audionumérique définie comme la valeur Sₙ(i) de composantes fréquentielles en sous-bandes de fréquence centrale fᵢ, n désignant le rang de la suite d'échantillons ;
- à calculer, pour un nombre déterminé k de fréquences centrales fᵢ du domaine des basses fréquences, un premier et un deuxième rapport des valeurs de composante fréquentielle en sous-bandes pour la suite d'échantillons courante et la suite d'échantillons précédente ${α}_{i , n} = \frac{{S}_{n} \left(i\right)}{{S}_{n - 1} \left(i\right)}$ respectivement la suite d'échantillons courante et la suite d'échantillons suivante ${β}_{i , n} = \frac{{S}_{n} \left(i\right)}{{S}_{n + 1} \left(i\right)} ;$
- à comparer la valeur des premier et deuxième rapports à une première valeur de seuil de bourdonnement S'₁;
- à soumettre la comparaison des premier et deuxième rapports à un critère de proportion p/k du nombre p de comparaisons vérifiées par rapport à la totalité des k comparaisons effectuées pour les k fréquences centrales fᵢ et, si ce critère de proportion est vérifié ;
- à discriminer, parmi les valeurs Sₙ(i) de composantes fréquentielles en sous-bandes, la valeur maximale Sₙ(i_{maX}) des valeurs de composantes fréquentielles relatives à la suite d'échantillons courante ;
- à calculer le rapport de ladite valeur maximale avec la valeur correspondant à l'index iₘₐₓ du spectre de la suite précédente Sₙ₋₁(iₘₐₓ), ${M}_{n , i} = \frac{{S}_{n} \left({i}_{max}\right)}{{S}_{n - 1} \left({i}_{max}\right)} ,$ et à comparer la valeur de ce rapport à une deuxième valeur de seuil de bourdonnement S'₂ ;
- à discriminer, sur au moins une voie de transmission en mode stéréophonique du signal audionumérique, l'existence d'une comparaison de supériorité des premier et deuxième rapport α_{i,n} et β_{i,n} à la première valeur de seuil de bourdonnement S'₁ et l'existence d'une comparaison d'infériorité du rapport des valeurs maximales M_{n,i} à la deuxième valeur de seuil de bourdonnement S'₂
- à répéter les opérations précédentes et à mémoriser périodiquement sur une durée s déterminée une variable binaire de prédétection de l'existence d'un signal parasite de bourdonnement, à la variable binaire de prédétection étant attribuée la valeur 1 lorsque lesdits critères de comparaison de supériorité et d'infériorité sont satisfaits, et la valeur 0 sinon ;
- à décompter dans la durée s déterminée le nombre NV_{pd} de la variable binaire de prédétection à la valeur 1 et à comparer ce nombre à une troisième valeur de seuil de bourdonnement S'₃, NV_{pd} > S'₃, la présence d'un signal parasite de bourdonnement étant révélée si la comparaison de supériorité du nombre NV_{pd} de la variable binaire de prédétection à cette troisième valeur de seuil de bourdonnement est vérifiée.

16. Procédé selon l'une des revendications précédentes, **caractérisé en ce que** l'étape consistant à détecter, dans ce signal audionumérique, un signal parasite tel qu'un déphasage entre voies du signal numérique consiste :
- à calculer la valeur de déphasage entre voies du signal audionumérique à partir de la fonction d'intercorrélation du signal audionumérique présent sur chacune desdites voies ;
- à comparer la valeur de déphasage calculée à une valeur de seuil.

17. Procédé selon la revendication 16, **caractérisé en ce que** l'étape consistant à détecter, dans ce signal audionumérique, un signal parasite tel qu'un déphasage relatif des voies gauche et droite du signal audionumérique comprend les étapes consistant :
- à calculer sur un nombre d'échantillons donné, la fonction d'intercorrélation entre le signal audionumérique présent sur la voie gauche et sur la voie droite ;
- à déterminer le rang i de l'échantillon corr(i) correspondant à la valeur maximum corr(i) de cette fonction d'intercorrélation ;
- à déterminer à partir d'une valeur d'atténuation A déterminée le rang atténué (i_{inf}), (iₛᵤₚ) des échantillons de la fonction d'intercorrélation distribués de part et d'autre du rang de l'échantillon maximum corr(i) et correspondant à une valeur atténuée corr(i_{inf}), corr(iₛᵤₚ) de la valeur A par rapport à la valeur maximum de la fonction d'intercorrélation ;
- à calculer un premier rapport $\frac{corr \left(i\right)}{corr \left({i}_{inf}\right)}$ et un deuxième rapport $\frac{corr \left(i\right)}{corr \left({i}_{sup}\right)}$ de la valeur maximum à la valeur atténuée inférieure respectivement supérieure ;
- à comparer la valeur du premier et du deuxième rapport à une première valeur de seuil de déphasage S"₁ et, sur comparaison d'égalité ou d'infériorité à cette valeur de seuil, le contraste du signal audionumérique entre voie de gauche et voie de droite étant significatif,
- à déterminer le rang (j) du deuxième maximum relatif corr(j) de la fonction d'intercorrélation ;
- à calculer un paramètre de contraste C, rapport du rang de valeur maximum et du rang de valeur de deuxième maximum de la fonction d'intercorrélation ;
- à comparer la valeur du paramètre de contraste C à une deuxième valeur de seuil de déphasage S"₂, et sur critère de comparaison de supériorité à cette deuxième valeur de seuil,
- à répéter les opérations précédentes successives à la comparaison du premier et du deuxième rapport à la première valeur maximum de la fonction d'intercorrélation et à déterminer dans les rangs successifs le rang qui présente le plus d'occurrence, au déphasage relatif des voies gauche et droite étant attribuée une valeur correspondant à celle du rang qui présente le plus d'occurrence.

18. Dispositif de contrôle de la qualité d'un signal audionumérique, comprenant au moins :
- un module de conversion (1) dudit signal audionumérique en un signal numérique de format spécialisé ;
- un module d'acquisition (2) des composantes audiofréquences gauche et droite recevant ledit signal numérique de format spécialisé délivrant un signal audionumérique spécialisé pour chacune des voies gauche et droite ;
- un module de détection (3) de défaut de codage et de transmission recevant le signal audionumérique spécialisé pour chacune des voies gauche et droite et permettant de détecter l'un au moins des signaux parasites tels que brève coupure, sifflement, bourdonnement, déphasage relatif des voies gauche et droite, et de délivrer un signal de détection ;
- un module de gestion (4) du type interface homme machine recevant le signal de détection et permettant d'engendrer un signal d'alarme en présence de l'un au moins des signaux parasites.

19. Dispositif selon la revendication 18, **caractérisé en ce qu'**il comporte en outre un module de calcul et de détection de paramètres complémentaires, ce module de calcul et de détection recevant ledit signal numérique de format spécialisé et ledit signal de détection et délivrant un signal représentatif de paramètres complémentaires tels que mode mono ou stéréo, valeur du débit bits.

20. Programme comprenant des instructions permettant de détecter dans un signal audionumérique l'un au moins des signaux parasites tels que brève coupure, sifflement, bourdonnement, déphasage relatif des voies gauche et droite de ce signal audionumérique et d'engendrer un signal d'alarme en présence de l'un au moins des signaux parasites.

## Claims

1. Method of monitoring the quality of a digital audio signal, **characterized in that** this method consists in detecting in this digital audio signal at least one of the interference signals such as brief cut-off, whistling, humming, relative phase shift of the left and right channels of this digital audio signal, making it possible to generate an alarm signal if at least one of said interference signals is present.

2. Method according to Claim 1, **characterized in that** the latter also consists in differentiating the mono- or stereophonic transmission mode of this signal.

3. Method according to Claim 1 or 2, **characterized in that**, in order to implement a monitoring of the overall quality of said digital audio signal, the latter consists, in combination, over a rolling time window with which to observe a sequence of successive samples of said digital audio signal:
- in counting the number of occurrences N_{M} of brief cut-off interference signals during a time T_{M} of observation of this digital audio signal and in comparing the number of occurrences N_{M} with a threshold value S_{M};
- in counting the number of occurrences N_{S} of whistling interference signals during a time Tₛ of observation of this digital audio signal, and in comparing the number of occurrences Nₛ with a predetermined threshold value Sₛ;
- in detecting, during a time τ_{D}, the phase shift value ϕ and the number of occurrences N_{D} of these phase shift values over a predetermined number D of phase shift calculations and in comparing the calculated phase shift value ϕ with a predetermined threshold value S_{D};
- in counting the number of occurrences N_{B} of humming interference signals during a time τ_{B} of observation of this digital audio signal, and in comparing the number of occurrences N_{B} with a threshold value S_{B};
- in sending an alarm signal indicating degraded transmission quality of said digital audio signal when at least one of the predetermined threshold values is overshot by the corresponding number of occurrences counted.

4. Method according to Claim 3, **characterized in that** the step consisting in sending said alarm signal is conditional on a priority order of said overshoots.

5. Method according to Claim 4, **characterized in that** descending orders of priority are allocated to the overshoots by the numbers of occurrences of the brief cut-off, whistling, phase shift and humming interference signals respectively.

6. Method according to one of Claims 2 to 5, **characterized in that** said step consisting in differentiating the mono- or stereophonic mode of the transmitted signal consists in detecting sudden and brief changes of mono- or stereophonic mode context, or vice versa, of the transmitted signal.

7. Method according to Claim 6, **characterized in that** the step consisting in differentiating the mono- or stereophonic transmission mode comprises, for a transmission of the digital audio signal in mono- or stereophonic mode, for each series of successive samples of rank n:
- a step for calculating the respective energies of the right and left audio channels of the transmission channel;
- a step for calculating the ratio Mₙ of the right and left energies;
- a step for calculating a binary context variable Cₙ, the binary variable Cₙ being assigned the value 0 representative of a monophonic mode context if the ratio Mₙ of the energies is between a first and a second threshold value, and a value 1 representative of a stereophonic mode context otherwise;
- a step for checking the context consisting, over a predetermined number of successive samples, in calculating an aggregate of the value of the successive binary variables Cₙ and in comparing the value of this aggregate with a reference value, and, if this aggregate is greater than this reference value, in assigning to the transmission mode the stereophonic mode, and the monophonic mode otherwise.

8. Method according to one of the preceding claims, **characterized in that** the step consisting in detecting, in this digital audio signal, an interference signal such as a brief cut-off, consists in detecting, over a series of successive samples of this digital signal, a rapid decrease in the energy level of this digital audio signal towards a roughly zero energy, indicating an absence of reverberation of this digital audio signal.

9. Method according to Claim 8, **characterized in that** the step consisting in detecting, in this digital audio signal, an interference signal such as a brief cut-off comprises:
- a step consisting in determining separately on each stereophonic channel, for a plurality of series of N successive samples, the average energy Eₙ of the signal carried by this channel, n denoting the rank of each series of samples;
- a step consisting in comparing the changing of the average energy for series of N successive samples, the existence of a brief cut-off interference signal being revealed if at least one of the average energies is roughly zero and if one or more average energies adjacent to this roughly zero average energy are greater than a predetermined threshold value.

10. Method according to one of the preceding claims, **characterized in that** the step consisting in detecting, in this digital audio signal, an interference signal such as a whistling, consists in detecting, in this digital audio signal, a sudden and transient increase in the spectral energy of this digital audio signal in a frequency band, the bottom frequency of which is between 4.5 kHz and 6.5 kHz, and the top frequency of which can be as high as 20 kHz.

11. Method according to Claim 10, **characterized in that** the step consisting in detecting, in this digital audio signal, an interference signal such as a whistling comprises at least:
- a step consisting in calculating, over a series of samples of the digital audio signal, the spectral composition of this digital audio signal defined as the value Sₙ(i) of frequency components in sub-bands of centre frequency fᵢ and bandwidth δf, n denoting the rank of the series of samples;
- a step consisting in calculating the average value of the energy Eₙ(sb) of a range of said sub-bands for the series of samples of given rank n;
- a step for calculating an auditory contrast value C_{n,sb} based on the value of the ratio ${R}_{n} \left(sb\right) = \frac{{E}_{n} \left(sb\right)}{{E}_{n - S} \left(sb\right)}$ between the energy En(sb) of this range for the current series and for a plurality of preceding series Eₙ₋ₛ(sb) of samples, the auditory contrast value C_{n,sb} verifying the relation: $\frac{{R}_{n} \left(sb\right)}{\frac{1}{2 ⋅ \left(ν-1\right)} {\sum }_{\begin{matrix}i = - ν \\ i \neq - p , - \left(p-1\right) , … 0 , … , p - 1 , p\end{matrix}}^{ν} {R}_{n} \left(sb+i\right)} = {C}_{n , s b}$
in which Rₙ(sb+i), i = -v denote the value of the ratio for the adjacent sub-bands of the same series of samples of rank n and of the same spectrum Sₙ;
- a step for comparing the auditory contrast value C_{n,sb} with a first whistling threshold value S₁, C_{n,sb} > S₁;
- a step for calculating a proximity parameter P_{n,sb} verifying the relation: ${P}_{n , s b} = \frac{{R}_{n} \left(sb\right)}{\frac{1}{k} ⋅ {\sum }_{i = 1}^{k} {R}_{n} \left(i\right)}$
- a step for comparing the proximity parameter P_{n,sb} with a second whistling threshold value S₂, P_{n,sb} > S₂, the presence of a whistling interference signal being revealed if the superiority comparisons of the auditory contrast value C_{n,sb} and of the proximity parameter P_{n,sb} are both verified.

12. Method according to Claim 11, **characterized in that** the latter also comprises, prior to the step for calculating, over a series of samples of the digital audio signal, the spectral composition of this signal:
- a step for calculating, over this series of samples e(i), the average temporal energy, $E {moy}_{n} = {\sum }_{i = 1}^{n} e \left(i\right) ;$
- a first step for comparing superiority of the calculated value of this average temporal energy with a first threshold value, Threshold₁, the process being connected to the step for calculating the average temporal energy, the energy of at least one current series of rank n being considered as insufficient, and, on a positive response to said first comparison step;
- a second step for comparing superiority of the ratio of the energy of the current series to the energy of a series in the immediate vicinity, but not adjacent, of rank n-2, with a second threshold value, Threshold₂, the process on negative response to this second comparison step being connected to the step for calculating the average temporal energy, the energy of the current series and of the series in the vicinity being similar, the process, on positive response to this second comparison step, being continued, the energy of two near series increasing.

13. Method according to Claim 11, **characterized in that** the latter also comprises a step for filtering the spectral components in sub-bands that are not audible to the human ear.

14. Method according to one of the preceding claims, **characterized in that** the step consisting in detecting, in this digital audio signal, an interference signal such as a humming, consists in detecting, in this interference signal, a pink noise in a frequency band between 0 and 1100 Hz and of roughly constant level in this frequency band.

15. Method according to Claim 14, **characterized in that** the step consisting in detecting, in this digital audio signal, an interference signal such as a humming comprises, on at least one left or right channel of this signal:
- a step consisting in calculating, over a series of samples of the digital audio signal, the spectral composition of this digital audio signal defined as the value Sₙ(i) of frequency components in sub-bands of centre frequency fᵢ, n denoting the rank of the series of samples;
- in calculating, for a predetermined number k of centre frequencies fᵢ of the low-frequency field, a first and a second ratio of the frequency component values in sub-bands for the current series of samples and the preceding series of samples ${α}_{i , n} = \frac{{S}_{n} \left(i\right)}{{S}_{n - 1} \left(i\right)} ,$ respectively the current series of samples and the next series of samples ${β}_{i , n} = \frac{{S}_{n} \left(i\right)}{{S}_{n + 1} \left(i\right)} ;$
- in comparing the value of the first and second ratios with a first humming threshold value S'₁;
- in submitting the comparison of the first and second ratios with a proportion criterion p/k of the number p of comparisons verified relative to the totality of the k comparisons made for the k centre frequencies fᵢ and, if this proportion criterion is verified;
- in differentiating, from the sub-band frequency component values Sₙ(i), the maximum value Sₙ(iₘₐₓ) of the frequency component values relative to the current series of samples;
- in calculating the ratio of said maximum value with the value corresponding to the index iₘₐₓ of the spectrum of the preceding series Sₙ₋₁(iₘₐₓ), ${M}_{n , j} = \frac{{S}_{n} \left({i}_{max}\right)}{{S}_{n - 1} \left({i}_{max}\right)} ,$ and in comparing the value of this ratio with a second humming threshold value S' ₂;
- in differentiating, on at least one stereophonic mode transmission channel of the digital audio signal, the existence of a superiority comparison of the first and second ratios α_{i,n} and β_{i,n} with the first humming threshold value S'₁ and the existence of an inferiority comparison of the ratio of the maximum values M_{n,i} with the second humming threshold value S'₂;
- in repeating the preceding operations and in periodically storing over a predetermined time s, a binary variable for predetection of the existence of a humming interference signal, the predetection binary variable being assigned the value 1 when said superiority and inferiority comparison criteria are satisfied, and the value 0 otherwise;
- in counting, in the predetermined time s, the number NV_{pd} of the predetection binary variable with the value 1 and in comparing this number with a third humming threshold value S'₃, NV_{pd} > S'₃, the presence of a humming interference signal being revealed if the superiority comparison of the number NV_{pd} of the predetection binary variable with this third humming threshold value is verified.

16. Method according to one of the preceding claims, **characterized in that** the step consisting in detecting, in this digital audio signal, an interference signal such as a phase shift between channels of the digital signal consists:
- in calculating the phase shift value between channels of the digital audio signal based on the intercorrelation function of the digital audio signal present on each of said channels;
- in comparing the calculated phase shift value with a threshold value.

17. Method according to Claim 16, **characterized in that** the step consisting in detecting, in this digital audio signal, an interference signal such as a relative phase shift of the left and right channels of the digital audio signal comprises the steps consisting:
- in calculating, over a given number of samples, the intercorrelation function between the digital audio signal present on the left channel and on the right channel;
- in determining the rank i of the sample corr(i) corresponding to the maximum value corr(i) of this intercorrelation function;
- in determining, based on a predetermined attenuation value A, the attenuated rank (i_{inf}), (iₛᵤₚ) of the samples of the intercorrelation function distributed either side of the rank of the maximum sample corr(i) and corresponding to an attenuated value corr (i_{inf}), corr (iₛᵤₚ) of the value A relative to the maximum value of the intercorrelation function;
- in calculating a first ratio $\frac{corr \left(i\right)}{corr \left({i}_{inf}\right)}$ and a second ratio $\frac{corr \left(i\right)}{corr \left({i}_{sup}\right)}$ of the maximum value to the lower, respectively higher, attenuated value;
- in comparing the value of the first and the second ratio with a first phase shift threshold value S"₁ and, on equality or inferiority comparison with this threshold value, the contrast of the digital audio signal between left channel and right channel being significant;
- in determining the rank (j) of the second relative maximum corr(j) of the intercorrelation function;
- in calculating a contrast parameter C, ratio of the maximum value rank and of the second maximum value rank of the intercorrelation function;
- in comparing the value of the contrast parameter C with a second phase shift threshold value S"₂, and on superiority comparison criterion with this second threshold value;
- in repeating the preceding operations following the comparison of the first and second ratio with the first maximum value of the intercorrelation function and in determining, in the successive ranks, the rank that presents the greatest occurrence, the relative phase shift of the left and right channels being assigned a value corresponding to that of the rank which presents the greatest occurrence.

18. Device for monitoring the quality of a digital audio signal, comprising at least:
- a module (1) for converting said digital audio signal into a digital signal of specialized format;
- a module (2) for acquiring the left and right audiofrequency components receiving said digital signal of specialized format delivering a specialized digital audio signal for each of the left and right channels;
- a module (3) for detecting encoding and transmission faults receiving the specialized digital audio signal for each of the left and right channels and being used to detect at least one of the interference signals such as brief cut-off, whistling, humming, relative phase shift of the left and right channels, and delivering a detection signal;
- a management module (4) of the man/machine interface type, receiving the detection signal and being used to generate an alarm signal when at least one of the interference signals is present.

19. Device according to Claim 18, **characterized in that** it also comprises a module for calculating and detecting additional parameters, this calculation and detection module receiving said digital signal of specialized format and said detection signal and delivering a signal representative of additional parameters such as mono or stereo mode, bit rate value.

20. Program comprising instructions for detecting, in a digital audio signal, at least one of the interference signals such as brief cut-off, whistling, humming, relative phase shift of the left and right channels of this digital audio signal and generating an alarm signal when at least one of the interference signals is present.

## Patentansprüche

1. Verfahren zum Überwachen der Qualität eines Digitaltonsignals, **dadurch gekennzeichnet, dass** das Verfahren darin besteht, in diesem Digitaltonsignal zumindest eines der Störsignale wie eine kurze Unterbrechung, ein Pfeifen, Brummen, eine relative Phasenverschiebung des linken und des rechten Kanals dieses Digitaltonsignals zu erfassen, was es erlaubt, ein Alarmsignal bei Gegenwart mindestens eines der Störsignale zu erzeugen.

2. Verfahren nach Anspruch 1, **dadurch gekennzeichnet, dass** dieses darin besteht, ferner den Mono- oder Stereophonieübertragungsmodus dieses Signals zu unterscheiden.

3. Verfahren nach Anspruch 1 oder 2, **dadurch gekennzeichnet, dass** mit dem Ziel der Umsetzung einer globalen Qualitätsüberwachung des Digitaltonsignals dieses darin besteht, kombiniert auf einem gleitenden Zeitfenster, das das Beobachten einer Abfolge aufeinander folgender Abtastwerte des Digitaltonsignals erlaubt,
- die Anzahl von Vorkommen N_{M} von Störsignalen kurzer Unterbrechung während einer Beobachtungsdauer T_{M} dieses Digitaltonsignals auszuzählen und die Anzahl von Vorkommen N_{M} mit einem Schwellenwert S_{M} zu vergleichen;
- die Anzahl von Vorkommen Nₛ von Pfeifstörsignalen während einer Beobachtungsdauer Tₛ dieses Digitaltonsignals auszuzählen und die Anzahl von Vorkommen Nₛ mit einem bestimmten Sₛ zu vergleichen;
- während einer Dauer τ_{D} den Phasenverschiebungswert ϕ und die Anzahl von Vorkommen N_{D} dieser Phasenverschiebungswerte auf einer bestimmten Anzahl D von Phasenverschiebungsberechnungen zu erfassen und den berechneten Phasenverschiebungswert ϕ mit einem bestimmten Schwellenwert S_{D} zu vergleichen,
- die Anzahl von Vorkommen N_{B} von Brummstörsignalen während einer Beobachtungsdauer τB dieses Digitaltonsignals auszuzählen und die Anzahl Vorkommen N_{B} mit einem Schwellenwert S_{B} zu vergleichen;
- ein verschlechterungsalarmsignal der Übertragungsqualität des Digitaltonsignals beim Überschreiten mindestens eines der Schwellenwerte, die durch die entsprechende ausgezählte Anzahl von Vorkommen bestimmt werden, zu senden.

4. Verfahren nach Anspruch 3, **dadurch gekennzeichnet, dass** der Schritt, der im Senden des Alarmsignals besteht, einer Vorrangsreihenfolge der Überschreitungen unterliegt.

5. Verfahren nach Anspruch 4, **dadurch gekennzeichnet, dass** den Überschreitungen sinkende Vorrangsreihenfolgen durch die Anzahl der jeweiligen Vorkommen der Störsignale kurze Unterbrechung, Pfeifen, Phasenverschiebung und Brummen zugewiesen sind.

6. Verfahren nach einem der Ansprüche 2 bis 5, **dadurch gekennzeichnet, dass** der Schritt, der im Unterscheiden des Mono- oder Stereophoniemodus des übertragenen Signals besteht, darin besteht, plötzliche und kurze Änderungen des Mono- oder Stereophoniemoduskontexts oder reziprok des übertragenen Signals zu erfassen.

7. Verfahren nach Anspruch 6, **dadurch gekennzeichnet, dass** der Schritt, der im Unterscheiden des Mono- oder Stereophonieübertragungsmodus für eine Übertragung des Digitaltonsignals im Mono- oder Stereomodus für jede Abfolge aufeinander folgender Abtastwerte des Rangs n besteht, Folgendes umfasst:
- einen Schritt des Berechnens der jeweiligen Energien des rechten und des linken Kanals des Übertragungskanals,
- einen Schritt des Berechnens des Verhältnisses Mₙ der rechten und der linken Energie;
- einen Schritt des Berechnens einer binären Kontextvariable Cₙ, wobei der binären Kontextvariable Cₙ der Wert 0 zugewiesen wird, der für einen Monophoniekontext repräsentativ ist, wenn das Verhältnis Mₙ der Energien zwischen einem ersten und einem zweiten Schwellenwert liegt, und anderenfalls ein Wert 1, der für einen Stereophoniemodus repräsentativ ist;
- einen Schritt des Prüfens des Kontexts, der darin besteht, auf einer bestimmten Anzahl aufeinander folgender Abtastwerte eine Summe des Werts der binären aufeinander folgenden Variablen Cₙ zu berechnen und den Wert dieser Summierung mit einem Referenzwert zu vergleichen, und nach Vergleichen der Überlegenheit dieser Summierung mit diesem Referenzwert dem Übertragungsmodus den Stereophoniemodus und anderenfalls den Monophoniemodus zuzuweisen.

8. Verfahren nach einem der vorhergehenden Ansprüche, **dadurch gekennzeichnet, dass** der Schritt, der darin besteht, in diesem Digitaltonsignal ein Störsignal zu erfassen, wie zum Beispiel eine kurze Unterbrechung, darin besteht, auf einer Abfolge aufeinander folgender Abtastwerte dieses Digitaltonsignals ein schnelles Verringern des Energieniveaus dieses Digitaltonsignals zu einer Energie zu erfassen, die im Wesentlichen gleich Null ist, die ein Fehlen von Nachhallen dieses Digitaltonsignals aufzeigt.

9. Verfahren nach Anspruch 8, **dadurch gekennzeichnet, dass** der Schritt, der darin besteht, in diesem Digitaltonsignal ein Störsignal, wie zum Beispiel eine kurze Unterbrechung zu erfassen, Folgendes umfasst:
- einen Schritt, der darin besteht, getrennt auf jedem Stereophoniekanal für eine Vielzahl von Abfolgen von N aufeinander folgenden Abtastwerten die mittlere Energie Eₙ des von diesem Kanal transportierten Signals zu bestimmen, wobei n den Rang jeder Abtastwertabfolge bezeichnet;
- einen Schritt, der darin besteht, die Entwicklung der mittleren Energien für Abfolgen von N aufeinander folgenden Abtastwerten zu vergleichen, wobei die Existenz eines Kurzunterbrechungsstörsignals aufgezeigt wird, wenn mindestens eine der mittleren Energien im Wesentlichen gleich Null ist, und wenn eine oder mehrere mittlere Energien neben dieser mittleren Energie, die im Wesentlichen gleich Null ist, größer sind als ein bestimmter Schwellenwert.

10. Verfahren nach einem der vorhergehenden Ansprüche, **dadurch gekennzeichnet, dass** der Schritt, der darin besteht in diesem Digitaltonsignal ein Störsignal zu erfassen, wie zum Beispiel ein Pfeifen, darin besteht, in diesem Digitaltonsignal eine plötzliche und vorübergehende Steigerung der Spektralenergie dieses Digitaltonsignals in einem Frequenzband zu erfassen, dessen niedrige Frequenz zwischen 4,5 kHz und 6,5 kHz liegt, und dessen hohe Frequenz bis zu 20 kHz gehen kann.

11. Verfahren nach Anspruch 10, **dadurch gekennzeichnet, dass** der Schritt, der darin besteht, in diesem Digitaltonsignal ein Störsignal, wie zum Beispiel ein Pfeifen zu erfassen, mindestens Folgendes umfasst:
- einen Schritt, der darin besteht, auf einer Abfolge von Abtastwerten des Digitaltonsignals die spektrale Zusammensetzung dieses Digitaltonsignals zu berechnen, die als der Wert Sₙ(i) von Frequenzkomponenten in Unterbändern mit einer zentralen Frequenz fᵢ und Bandbreite δf definiert ist, wobei n den Rang der Abtastwertabfolge bezeichnet;
- einen Schritt, der darin besteht, den mittleren Wert der Energie Eₙ(sb) eines Bereichs der Unterbänder für die Abtastwertabfolge mit gegebenem Rang n zu berechnen;
- einen Berechnungsschritt eines Hörkontrastwerts C_{n,sb} ausgehend von dem Wert des Verhältnisses ${R}_{n} \left(sb\right) = \frac{{E}_{n} \left(sb\right)}{{E}_{n - S} \left(sb\right)}$ zwischen der Energie Eₙ(sb) dieses Bereichs für die aktuelle Abfolge und für eine Vielzahl vorhergehender Abfolgen Eₙ₋ₛ(sb) von Abtastwerten, wobei der Hörkontrastwert C_{n,sb} der folgenden Gleichung entspricht: $\frac{R n \left(sb\right)}{\frac{1}{2 ⋅ \left(ν-1\right)} {\sum }_{\begin{matrix}i = - ν \\ i \neq - p , - \left(p-1\right) , … 0 , p - 1 , p\end{matrix}}^{ν} {R}_{n} \left(sb+i\right)} = {C}_{n , s b}$
wobei Rₙ(sb+i), i = -v den Wert des Verhältnisses für die Unterbänder neben der gleichen Abtastwertabfolge mit Rang n und des gleichen Spektrums Sₙ bezeichnen;
- einen Schritt des Vergleichens des Hörkontrastwerts C_{n,sb} mit einem ersten Pfeifschwellenwert S₁, Cn,sb > S₁;
- einen Schritt des Berechnens eines Näheparameters P_{n,sb}, der der folgenden Gleichung entspricht: ${P}_{n , s b} = \frac{{R}_{n} \left(sb\right)}{\frac{1}{k} ⋅ {\sum }_{i = 1}^{k} {R}_{n} \left(i\right)}$
- einen Schritt des Vergleichens des Näheparameters P_{n,sb} mit einem zweiten Pfeifschwellenwert S₂, P_{n,sb} > S₂, wobei die Gegenwart eines Pfeifstörsignals aufgezeigt wird, wenn die Vergleiche der Überlegenheit des Hörkontrastwerts C_{n,sb} und des Näheparameters P_{n,sb} beide wahr sind.

12. Verfahren nach Anspruch 11, **dadurch gekennzeichnet, dass** es ferner vor dem Schritt des Berechnens auf einer Abtastwertabfolge des Digitaltonsignals der Spektralzusammensetzung dieses Signals Folgendes aufweist:
- einen Schritt des Berechnens auf dieser Abtastwertabfolge e(i) der mittleren zeitlichen Energie $E {mittel}_{n} = {\sum }_{i = 1}^{n} e \left(i\right)$
- einen ersten Schritt des Vergleichens der Überlegenheit des berechneten Werts dieser mittleren zeitlichen Energie mit einem ersten Schwellenwert, Schwelle₁, wobei der Prozess auf den Schritt des Berechnens der mittleren zeitlichen Energie zurückgebracht wird, da die Energie mindestens einer aktuellen Abfolge mit Rang n als unzureichend betrachtet wird, und bei positiver Reaktion auf den ersten Vergleichsschritt,
- einen zweiten Schritt des Vergleichens der Überlegenheit des Verhältnisses der Energie der aktuellen Abfolge mit der Energie einer unmittelbaren Nachbarabfolge, nicht benachbarten Abfolge, mit Rang n-2, mit einem zweiten Schwellenwert, Schwelle₂, wobei der Prozess bei negativer Reaktion auf diesen zweiten Vergleichsschritt auf den Berechnungsschritt der mittleren zeitlichen Energie zurückgebracht wird, da die Energie der aktuellen Abfolge und der Nachbarabfolge ähnlich ist, wobei der Prozess bei positiver Reaktion auf diesen zweiten Vergleichsschritt fortgesetzt wird, da die Energie der zwei benachbarten Abfolgen zunehmend ist.

13. Verfahren nach Anspruch 11, **dadurch gekennzeichnet, dass** es ferner einen Schritt des Filterns der Spektralkomponenten in für das menschliche Ohr nicht wahrnehmbaren Unterbändern aufweist.

14. Verfahren nach einem der vorhergehenden Ansprüche, **dadurch gekennzeichnet, dass** der Schritt, der darin besteht, in diesem Digitaltonsignal ein Störsignal, wie zum Beispiel ein Brummen zu erfassen, darin besteht, in diesem Störsignal ein Rosa-Rauschen in einem Frequenzband zu erfassen, das zwischen 0 und 1100 Hz liegt, und das ein im Wesentlichen konstantes Niveau in diesem Frequenzband hat.

15. Verfahren nach Anspruch 14, **dadurch gekennzeichnet, dass** der Schritt, der darin besteht, in diesem Digitaltonsignal ein Störsignal, wie zum Beispiel ein Brummen zu erfassen, auf mindestens einem linken oder rechten Kanal dieses Signals Folgendes aufweist:
- einen Schritt, der darin besteht, auf einer Abtastwertabfolge des Digitaltonsignals die Spektralzusammensetzung dieses Digitaltonsignals zu berechnen, die als Wert Sₙ(i) von Frequenzkomponenten in Unterbändern mit zentraler Frequenz fᵢ definiert ist, wobei n den Rang der Abtastwertabfolge bezeichnet;
- Berechnen für eine bestimmte Anzahl k zentraler Frequenzen fᵢ des Niederfrequenzbereichs eines ersten und eines zweiten Verhältnisses der Werte der Frequenzkomponente in Unterbändern für die aktuelle Abtastwertabfolge und die vorhergehende Abtastwertabfolge ${α}_{i , n} = \frac{{S}_{n} \left(i\right)}{{S}_{n - 1} \left(i\right)}$ respektive die aktuelle Abtastwertabfolge und die nächste Abtastwertabfolge ${β}_{i , n} = \frac{{S}_{n} \left(i\right)}{{S}_{n + 1} \left(i\right)} ;$
- Vergleichen des Werts des ersten und des zweiten Verhältnisses mit einem ersten Brummschwellenwert S'₁;
- Anwenden auf den Vergleich des ersten und des zweiten Verhältnisses eines Anteilskriteriums p/k der Anzahl p von Vergleichen, die in Bezug auf die Gesamtheit k für die k zentralen Frequenzen fᵢ durchgeführten Vergleiche geprüft wurden und, wenn das Anteilskriterium wahr ist,
- Unterscheiden unter den Werten Sₙ(i) von Frequenzkomponenten in Unterbändern des maximalen Werts Sₙ(iₘₐₓ) der Frequenzkomponentenwerte in Zusammenhang mit der aktuellen Abtastwertabfolge;
- Berechnen des Verhältnisses des maximalen Werts mit dem Wert, der dem Index iₘₐₓ des Spektrums der vorhergehenden Abfolge Sₙ₋₁ (iₘₐₓ), ${M}_{n , i} = \frac{{S}_{n} \left({i}_{max}\right)}{{S}_{n - 1} \left({i}_{max}\right)}$ entspricht, und Vergleichen des Werts dieses Verhältnisses mit einem zweiten Brummschwellenwert S'₂;
- Unterscheiden auf mindestens einem Übertragungskanal in Stereophoniemodus des Digitaltonsignals der Existenz eines Vergleichs der Überlegenheit des ersten Verhältnisses α_{i,n} und des zweiten Verhältnisses β_{i,n} zu dem ersten Brummschwellenwert S'₁ und der Existenz eines Vergleichs der Unterlegenheit des Verhältnisses der maximalen Werte M_{n,i} zu dem zweiten Brummschwellenwert S'₂;
- Wiederholen der vorhergehenden Operationen und periodisches Speichern über eine bestimmte Dauer s einer binären Vorerfassungsvariablen der Existenz eines Brummstörsignals, wobei der binären Vorerfassungsvariablen der Wert 1 zugewiesen wird, wenn die Überlegenheits- und Unterlegenheitsvergleichskriterien erfüllt werden, und anderenfalls der Wert 0;
- Auszählen in der bestimmten Dauer s der Anzahl NV_{pd} der binären Vorerfassungsvariablen n auf dem Wert 1 und Vergleichen dieser Anzahl mit einem dritten Brummschwellenwert S'₃, NV_{pd} > S'₃, wobei die Gegenwart eines Brummstörsignals aufgezeigt wird, wenn der Vergleich der Überlegenheit der Anzahl NV_{pd} der binären Vorerfassungsvariablen mit diesem dritten Brummschwellenwert wahr ist.

16. Verfahren nach einem der vorhergehenden Ansprüche, **dadurch gekennzeichnet, dass** der Schritt, der darin besteht, in diesem Digitaltonsignal ein Störsignal, wie zum Beispiel eine Phasenverschiebung zwischen den Kanälen des Digitaltonsignals zu erfassen, darin besteht:
- den Phasenverschiebungswert zwischen Kanälen des Digitaltonsignals ausgehend von der Interkorrelationsfunktion des Digitaltonsignals, das auf jedem der Kanale gegenwärtig ist, zu berechnen,
- den berechneten Phasenverschiebungswert mit einem Schwellenwert zu vergleichen.

17. Verfahren nach Anspruch 16, **dadurch gekennzeichnet, dass** der Schritt, der darin besteht, in diesem Digitaltonsignal ein Störsignal, wie zum Beispiel eine relative Phasenverschiebung des linken und des rechten Kanals des Digitaltonsignals zu erfassen, die folgenden Schritte aufweist:
- auf einer gegebenen Abtastwertanzahl Berechnen der Interkorrelationsfunktion zwischen dem Digitaltonsignal, das auf dem linken und dem rechten Kanal gegenwärtig ist,
- Bestimmen des Rangs i des Abtastwerts corr(i), das dem maximalen Wert corr(i) dieser Interkorrelationsfunktion entspricht,
- ausgehend von einem bestimmten Dämpfungswert A Bestimmen des gedämpften Rangs (i_{inf}), (iₛᵤₚ) der Abtastwerte der Interkorrelationsfunktion, die zu beiden Seiten des Rangs des maximalen Abtastwerts corr(i) verteilt sind und einem gedämpften Wert corr (i_{inf}), corr(iₛᵤₚ) des Werts A im Vergleich zu dem maximalen Wert der Interkorrelationsfunktion entsprechen,
- Berechnen eines ersten Verhältnisses $\frac{corr \left(i\right)}{corr \left({i}_{inf}\right)}$ und eines zweiten Verhältnisses $\frac{corr \left(i\right)}{corr \left({i}_{sup}\right)}$ des maximalen Werts mit jeweils dem gedämpften unteren und dem gedämpften oberen Wert,
- Vergleichen des Werts des ersten und des zweiten Verhältnisses mit einem Phasenverschiebungsschwellenwert S"₁ und, nach Vergleichen der Gleichheit oder Unterlegenheit bezüglich dieses Schwellenwerts, wobei der Kontrast des Digitaltonsignals zwischen dem linken und dem rechten Kanal signifikant ist,
- Bestimmen des Rangs (j) des zweiten relativen Maximums corr(j) der Interkorrelationsfunktion,
- Berechnen eines Kontrastparameters C, Verhältnis des Rangs maximalen Werts und des Rangs zweitmaximalen Werts der Interkorrelationsfunktion,
- Vergleichen des Werts des Kontrastparameters C mit einem zweiten Schwellenwert der Phasenverschiebung S"₂ und auf einem Vergleichskriterium der Überlegenheit zu diesem zweiten Schwellenwert,
- Wiederholen der vorhergehenden Vorgänge im Anschluss an den Vergleich des ersten und des zweiten Verhältnisses mit dem ersten maximalen Wert der Interkorrelationsfunktion und Bestimmen in den aufeinander folgenden Rängen des Rangs, der am meisten Vorkommen aufweist, wobei der relativen Phasenverschiebung des linken und des rechten Kanals ein Wert zugewiesen wird, der dem Rang entspricht, der die meisten Vorkommen aufweist.

18. Vorrichtung zur Überwachung der Qualität eines Digitaltonsignals, das mindestens Folgendes aufweist:
- ein Konversionsmodul (1) des Digitaltonsignals in ein Digitalsignal mit spezialisiertem Format,
- ein Erfassungsmodul (2) der linken und rechten Tonfrequenzkomponenten, das das Digitalsignal mit spezialisiertem Format empfängt, das ein spezialisiertes Digitaltonsignal für jeweils den linken und den rechten Kanal liefert,
- ein Codierfehlererfassungs- und Übertragungsmodul (3), das das spezialisierte Digitaltonsignal für jeweils den linken und den rechten Kanal empfängt und es erlaubt, mindestens eines der Störsignale zu erfassen, wie zum Beispiel kurzes Unterbrechen, Pfeifen, Brummen, relative Phasenverschiebung des linken und des rechten Kanals, und ein Erfassungssignal zu liefern,
- ein Verwaltungsmodul (4) des Typs Bediener-Maschinenschnittstelle, das das Erfassungssignal empfängt und es erlaubt, ein Alarmsignal bei Gegenwart mindestens eines der Störsignale zu erzeugen.

19. Vorrichtung nach Anspruch 18, **dadurch gekennzeichnet, dass** sie ferner ein Modul zum Berechnen und Erfassen ergänzender Parameter aufweist, wobei dieses Berechnungs- und Erfassungsmodul das Digitalsignal mit spezialisiertem Format und das Erfassungssignal empfängt und ein Signal liefert, das für ergänzende Parameter, wie zum Beispiel Mono oder Stereo, Wert des Bitdurchgangs repräsentativ ist.

20. Programm, das Anweisungen enthält, die es erlauben, in einem Digitaltonsignal mindestens eines der Störsignale, wie zum Beispiel kurze Unterbrechung, Pfeifen, Brummen oder relative Phasenverschiebung des linken und des rechten Kanals dieses Digitaltonsignals zu erfassen und bei Gegenwart mindestens eines der Störsignale ein Warnsignal zu erzeugen.
